# EUROPÄISCHE PATENTSCHRIFT

(11) **EP 1 362 950 B1**
(45) Veröffentlichungstag und Bekanntmachung des Hinweises auf die Patenterteilung: **15.11.2006**
(21) Anmeldenummer: 03016715.9
(22) Anmeldetag: 21.09.2000
(51) Int. Cl.: D21F 3/02

(54) **Verfahren und Vorrichtung zur Entwässerung einer Faserstoffbahn**
Process and apparatus for dewatering a fibrous web
Procédé et dispositif pour la déshydratation d' une bande fibreuse

(30) Priorität: 30.09.1999 US 409794; 30.09.1999 DE 19946984; 30.09.1999 DE 19946982
(43) Veröffentlichungstag der Anmeldung: 19.11.2003
(62) Teilanmeldung aus: 00120661.4
(73) Patentinhaber: Voith Patent GmbH, 89522 Heidenheim (DE)
(72) Erfinder: Grabscheid, Joachim, Dr., 89547 Gerstetten (DE); Böck, Karl Josef, 89522 Heidenheim (DE); Begemann, Ulrich, 89522 Heidenheim (DE); Elenz, Thomas, Dr., 89555 Steinheim (DE); Mirsberger, Peter, 88255 Baienfurt (DE); Dahl, Hans, Dr., 88213 Ravensburg (DE); Vomhoff, Hannes, Dr., 18735 Täby (SE); Beck, David Allen, Appleton, WI 54913 (US)
(74) Vertreter: Kunze, Klaus

(56) Entgegenhaltungen:
- EP-A- 0 304 561
- DE-A- 19 653 508
- US-A- 4 675 079

## Beschreibung

Die Erfindung betrifft ein Verfahren zur Entwässerung einer Faserstoffbahn, insbesondere einer Papier- oder Kartonbahn, bei dem die Faserstoffbahn durch eine Verdrängungsentwässerungszone geführt wird, in der sie zumindest teilweise durch eine Beaufschlagung mit Verdrängungsfluid, insbesondere Verdrängungsgas, entwässert wird, und überdies durch eine der Verdräneungsentwässeruneszone vorgeschaltete Presse geführt wird gemäβ dem Oberbegriff des Anspruch 1. Sie betrifft ferner eine Vorrichtung gemäß dem Oberbegriff des Anspruchs 20.

Ein Verfahren sowie eine Vorrichtung der eingangs genannten Art sind aus der EP-A-0 304 561 bekannt. Dabei erfolgt die Verdrängungsentwässerung in einer doppelt befilzten Walzenpresse, deren Walzen zur Erzeugung eines die Faserstoffbahn durchströmenden Wasserdampfstroms jeweils einen perforierten Mantel besitzen, wobei über den perforierten Mantel der einen Walze dem Walzenspalt Wasserdampf zugeführt und über den perforierten Mantel der anderen Walze der durch die Faserstoffbahn strömende Wasserdampf zusammen mit der aus der Bahn getriebenen Flüssigkeit abgesaugt wird. Durch die Walzenpresse wird die Faserstoffbahn gleichzeitig so weit komprimiert, dass zumindest ein Teil der Bahn einen gesättigten Zustand erreicht, d.h. alle Hohlräume mit Wasser gefüllt sind.

In der US-A-4 675 079 ist eine der Entwässerung einer Faserstoffbahn dienende Mehrwalzenanordnung beschrieben, die mehrere Walzenspalte bildet und durch die ein abgeschlossener Innenraum begrenzt wird. Die Faserstoffbahn wird zusammen mit einem Filz zunächst über einen Walzenspalt in den Innenraum, in diesem um eine perforierte Walze, über einen weiteren Walzenspalt wieder nach außen, über einen weiteren Walzenspalt wieder in den Innenraum, in diesem um eine weitere perforierte Walze und schließlich über einen weiteren Walzenspalt wieder nach außen geführt. Der Innenraum steht unter Druck, um eine Luftströmung zu erzeugen, die die Faserstoffbahn und den Filz durchdringt und über die perforierten Walzen abgeführt wird. Durch die Luftströmung wird Flüssigkeit aus der Faserstoffbahn verdrängt. Im Innenraum liegt der Filz auf der der jeweiligen perforierten Walze zugewandten Seite der Faserstoffbahn.

Es sind seit vielen Jahren Versuche unternommen worden, äußeren Luftdruck dafür zu verwenden, Wasser aus einer Papierbahn herauszudrücken. Statt ein Blatt an einem Pressspalt bis zu dem Punkt zu komprimieren, an dem Hydraulikdruck Wasser heraustreibt, wie es beim normalen Nasspressen der Fall ist, wurde überlegt, dass mehr Wasser entfernt und Blattvolumen aufrechterhalten werden könnte, wenn Luftdruck aufgebracht werden könnte, um die durch den Walzenspalt erzeugten Hydraulikdrücke zu unterstützen. Ein derartiger Versuch umfasst, dass eine Mehrwalzenstruktur bereitgestellt wird, die eine geschlossene Kammer bildet, wobei man Luft durch die Kammer hindurch zirkulieren lässt, um Feuchtigkeit aus der Papierbahn herauszutransportieren.

Es ist festgestellt worden, dass herkömmliche Nass-Pressverfahren dadurch sehr uneffizient sind, dass nur ein kleiner Teil eines Walzenumfangs zur Verarbeitung der Papierbahn verwendet wird. Um diese Beschränkung zu überwinden, sind einige Versuche unternommen worden, ein festes, undurchlässiges Band derart anzupassen, dass ein ausgedehnter Spalt zum Pressen der Papierbahn gebildet und somit die Papierbahn entwässert wird. Ein Problem bei einem derartigen Ansatz ist jedoch, dass das undurchlässige Band die Strömung eines Trocknungsfluids, wie Luft, durch die Papierbahn hindurch verhindert.

Eine einheitliche Membran zur Verwendung in einer Pressvorrichtung Kann zwei sich in Längsrichtung der membran erstreckende Randabschnitte und einen semipermeablen Abschnitt mit einer Vielzahl von miteinander in Verbindung stehenden Poren umfassen. Der semipermeable Abschnitt ist zwischen den beiden sich in Längsrichtung erstreckenden Randabschnitten angeordnet. Die einheitliche Membran umfasst ein Formgewebe und weist eine Dicke von weniger als ungefähr 2,54 mm (0,1 Zoll) auf. Der semipermeable Abschnitt weist eine Permeabilität von größer als Null und kleiner als ungefähr 0,025 m/s (fünf CFM pro Quadratfuß) auf, wie durch das TAPPI-Testverfahren TIP 0404-20 gemessen.

Die beiden sich in Längsrichtung der Membran erstreckenden Randabschnitte Können derart verjüngt sein, dass ein Querschnitt der einheitlichen Membran eine Trapezform aufweist. Ebenso sind die beiden sich in Längsrichtung der membran erstreckenden Randabschnitte vorzugsweise undurchlässig.

Ein Verfahren zum Herstellen der einheitlichen Membran kann die folgenden Schritte umfassen, dass ein Trägergewebe bereitgestellt wird, das sehr permeabel ist, und dass viele miteinander in Verbindung stehende Poren in dem Trägergewebe gebildet werden

Von Vorteil ist wenn die zuvor genannten Maβnahmen und Schritte in einer Pressvorrichtung mit einer unter Druck gesetzten Kammer eingesetzt werden, die aus mehreren Walzen gebildet ist, so dass eine vorbestimmte Fluidströmung durch eine kontinuierliche Bahn, wie beispielsweise eine Papierbahn hindurch sowie eine mechanische Druckkraft auf diese bewirkt werden kann, um eine verbesserte Entwässerung der kontinuierlichen Bahn zu fördern.

Von Vorteil ist auch wenn die zuvor genannten maßnahmen bzw. schritte in einer Pressvorrichtung verwendet werden, um die Abdichtung einer unter Druck gesetzten Kammer, die aus mehreren Walzen gebildet ist, an zwei oder mehr Walzenspalten zu unterstützen.

Wird Faserstoffbahn zusammen mit einer porösen Membran durch die Entwässerungszone geführt und durch die Membran hindurch mit einem Verdrängungsfluid beaufschlagt, so kann als Membran insbesondere eine aus Folienmaterial mit Durchgangslöchem bestehende Membran verwendet werden.

Der Druck des die Membran beaufschlagenden Verdrängungsfluids kann insbesondere größer als der Umgebungsdruck sein.

Dabei kann insbesondere auch wieder eine Membran verwendet werden, wie sie eingangs beschrieben wurde.

Die Membran kann insbesondere mit zusammenhängenden Poren versehen sein.

Wasser kann durch die Anwendung eines Fluid- bzw. Gasdifferenzdrucks aus einer Papierbahn entfernt werden. Dieses Verfahren wird Verdrängungsentwässerung genannt. Hierbei wird das sich in den Poren zwischen den Fasern befindende Wasser aus dem Papiervlies herausgeblasen. Im Vergleich zum konventionellen Nasspressen in einem einfach oder doppelt befilzten Walzenspalt hat das fertige Papier ein höheres spezifisches Volumen bei gleichem Trockengehalt wie nach der mechanischen Entwässerung. Mit Hilfe des Verdrängungsentwässerungsprozesses können auch andere wichtige Eigenschaften der fertigen Faserstoffbahn wie Biegesteifigkeit, Porosität und Opazität positiv beeinflusst werden (J.D. Lindsay: "Displacement dewatering to maintain bulk", Paperi ja Puu Vol. 74/No. 3/1992). Es wurde auch bereits eine entsprechende apparative Anordnung für den Verdrängungsentwässerungsprozess vorgeschlagen (W. Kawka u. E. Szwarcztajn: "Some results of investigations on the equipment for intensive dewatering and drying of porous papers, EUCEPA-79 International Conference, London, paper 31, S. 153).

Wird auf der Seite des Fluid- bzw. Gasdruckes eine Membran über das Papier gebracht, so erfolgt aufgrund des Druckabfalls in der Membran eine Kompression des Papiers. Wasser wird aus den Fasern in die Poren zwischen den Fasern gepresst. Dieses Wasser wird durch den Fluid- bzw. Gasdifferenzdruck aus den Poren herausgeblasen. Bei der Verwendung einer Membran erhält man erfahrungsgemäß einen höheren Trockengehalt (Kari Räisänen: "High-Vacuum dewatering on a paper machine wire section - a literature review", Paperi ja Puu, Vo. 78, Nr. 3, 1996).

Das Ausmaß dieser Kompression hängt von dem Verhältnis der Permeabilität der Membran und des Faservlieses ab. Mit einer gezielten Kompression können Trockengehalt und spezifisches Volumen der fertigen Faserstoffbahn eingestellt werden. Die Kompression des Faservlieses lässt sich in der Verdrängungsentwässerungsanlage in der Praxis aber nur schwer steuern, da sich die Membranpermeabilität im Betrieb der Produktionsanlage nur schwer ändern lässt. Somit ergibt sich bei im übrigen gleichen Prozessbedingungen bei einem bestimmten Fluid- bzw. Gasdruck ein bestimmter Trockengehalt und ein bestimmtes spezifisches Volumen.

Bei solchen Verfahren sowie Vorrichtungen zur Entwässerung einer Faserstoffbahn, insbesondere Papier- oder Kartobahn, bei denen die Faserstoffbahn durch eine Entwässerungszone geführt wird, in der sie zumindest teilweise durch eine Beaufschlagung mit unter Druck stehenden Verdrängungdfluid, insbesondere Verdrängungsgas, entwässert wird, ist man daran interessiert, dass das Ergebnis des Verdrängungsentwässerungsprozesses in Bezug auf den erreichten Trockengehalt und papiertechnische Eigenschaften der fertigen Faserstoffbahn wie insbesondere spezifisches Volumen, Porosität, Oberflächenrauhigkeit und/oder dergleichen gezielt steuerbar ist.

Dazu kann die Entwässerungszone in mehrere Sektionen unterteilt werden, in denen der angelegte Fluid- bzw. Gasdruck individuell einstellbar ist. Dabei wird die Faserstoffbahn vorzugsweise zusammen mit einer Membran durch die Entwässerungszone geführt und durch diese Membran hindurch mit dem Verdrängungsfluid bzw. -gas beaufschlagt.

Damit sind das Ausmaß der Blattkompression und die Höhe des angelegten Fluid- bzw. Gasdruckes getrennt steuerbar. Der Entwässerungsprozess kann somit direkt während des Betriebs eingestellt bzw. optimiert werden.

Die Entwässerungszone kann in mehrere in Bahnlaufrichtung hintereinander liegende Sektionen unterteilt werden, in denen der angelegte Fluid- bzw. Gasdruck individuell einstellbar ist.

Die von einer Seite her mit Verdrängungsfluid bzw. -gas beaufschlagte Faserstoffbahn kann zusammen mit wenigstens einem Sieb- oder Filzband durch die Entwässerungszone geführt werden, das auf der anderen Bahnseite angeordnet ist.

Insbesondere in dem Fall, dass die Anfangsentwässerung schonend bei einem niedrigen Fluid- bzw. Gasdruck erfolgen soll, kann in einer in Bahnlaufrichtung betrachtet vorderen Sektion der Entwässerungszone ein geringerer Fluid- bzw. Gasdruck angelegt werden als in einer in Bahnlaufrichtung betrachtet weiter hinten liegenden Sektion.

Wird beispielsweise ein hoher Endtrockengehalt gefordert, so kann in wenigstens einer in Bahnlaufrichtung betrachtet weiter hinten liegenden Sektion der Entwässerungszone ein höherer Fluid- bzw. Gasdruck angelegt werden als in einer in Bahnlaufrichtung betrachtet vorderen Sektion.

Dagegen kann zur Erzielung eines relativ hohen Volumens der fertigen Faserstoffbahn in wenigstens einer in Bahnlaufrichtung betrachtet weiter hinten liegenden Sektion der Entwässerungszone ein entsprechender niedriger Fluid- bzw. Gasdruck angelegt werden.

Bei den solben erwähnten Verfahren und Vorrichtungen kann insbesondere auch wieder eine Membran verwendet werden, wie sie eingangs beschrieben wurde.

Die Erfindung betrifft nun, wie eingangs bereits erwähnt, ein Verfahren zur Entwässerung einer Faserstoffbahn, insbesondere einer Papier- oder Kartonbahn, bei dem die Faserstoffbahn durch eine Verdrängungsentwässerungszone geführt wird, in der sie zumindest teilweise durch eine Beaufschlagung mit Verdrängungsfluid, insbesondere Verdrängungsgas, entwässert wird, und überdies durch eine der Verdrängungsentwässerungszone vorgeschaltete Presse geführt wird gemäß dem Oberbegriff des Anspruchs 1, sowie eine Vorrichtung der im Oberbegriff des Anspruchs 20 angegebenen Art.

Die Erfindung befasst sich zumindest im wesentlichen wieder mit der zuvor bereits allgemein im Zusammenhang mit der Verdrängungsentwässerung, erläuterten Problematik.

Der Erfindung liegt daher die Aufgabe zugrunde, ein Verfahren sowie eine Vorrichtung der zuvor genannten Art zu schaffen, mit denen das Ergebnis des Verdrängungsentwässerungsprozesses in Bezug auf den endgültigen Trockengehalt und papiertechnische Eigenschaften der fertigen Faserstoffbahn wie insbesondere spezifisches Volumen, Porosität, Oberflächenrauhigkeit und/oder dergleichen gezielt steuerbar ist.

Bezüglich des Verfahrens wird diese Aufgabe erfindungsgemäß durch die Merkmale des Anspruchs 1 gelöst.

Aufgrund dieser Ausbildung sind das Ausmaß der Blattkompression und die Höhe des angelegten Fluid- bzw. Gasdruckes getrennt steuerbar. Durch die der Verdrängungsentwässerungszone vorgeschaltete Presse kann das Faservlies auf das gewünschte Maß vorkompaktiert werden. Hierdurch kann insbesondere die Permeabilität des Faservlieses in der gewünschten Weise eingestellt werden. Durch die Entkopplung von Entwässerungs- und Kompaktierungsprozess können somit die Eigenschaften der fertigen Faserstoffbahn bzw. des fertigen Papiers gezielt eingestellt werden.

Wird das Vlies stark vorkompaktiert, so kann entsprechend mehr Wasser aus dem Vlies entfernt werden. Dies ist insbesondere bei solchen Papiersorten erforderlich, bei denen in erster Linie ein hoher Entwässerungsgehalt nach der Presse gefordert wird.

In den das erfindung gemäße Verfahren betreffenden Unteransprüchen sind vorteilhafte Ausgestaltungen dieses Verfahrens angegeben. So kann als vorgeschaltete Presse eine Schuhpresse oder auch eine Walzenpresse verwendet werden.

Beim erfindungsgemäßen Verfahren kann insbesondere auch wieder eine solche Membran verwendet werden, wie sie eingangs beschrieben wurde.

Bezüglich der Vorrichtung wird die Aufgabe erfindungsgemäß entsprechend durch die Merkmale des Anspruchs 20 gelöst.

Dabei ist als Presse bevorzugt eine mechanische Presse vorgesehen.

Grundsätzlich kann auch eine nachgeschaltete mechanische Presse vorgesehen sein.

Vorteilhafte Weiterbildungen der erfindungsgemäßen Vorrichtung, sind in den diese Vorrichtung betreffenden Unteransprüchen angegeben.

So kann als vorgeschaltete Presse insbesondere wieder eine Schuhpresse oder eine Walzenpresse vorgesehen sein.

Bei der erfindungsgemäßen Vorrichtung kann insbesondere auch wieder eine solche Membran vorgesehen sein, wie sie eingangs beschrieben wurde.

Die Erfindung wird im folgenden anhand von Ausführungsbeispielen unter Bezugnahme auf die Zeichnung näher erläutert. Dabei sind beispielhafte Ausführungsformen der Erfindung in den Figuren 12 und 13 angegeben, während die restlichen Figuren einschließlich lediglich der näheren Erläuterung dienen. So ergeben sich aus diesen restlichen Figuren einschließlich Beschreibung insbesondere bestimmte bevorzugte Merkmale einer für die Erfindung verwendbaren Membran.

In der Zeichnung zeigen:
- Fig. 1: eine teilweise schematische Seitenansicht einer Ausführungsform einer Mehrwaltzenanordnung,
- Fig. 2: eine perspektivische Seitenansicht der Anordnung der Walzen der Ausführungsform von Fig. 1,
- Fig. 3: eine Teilfrontansicht der Anordnung der Walzen der Ausführungsform von Fig. 1,
- Fig. 4: eine schematische Darstellung einer Variante einer Endabdichtungsplatte,
- Fig. 5: eine schematische Darstellung einer Variante einer weiteren Endabdichtungsplatte der vorliegenden Erfindung,
- Fig. 6: eine in übertriebenem Maßstab dargestellte Seitenansicht einer Variante eines Hauptwalzenprofils ,
- Fig. 7: eine schematische Darstellung einer Variante der Ausführungsform mit einer einzigen Kammer von Fig. 1,
- Fig. 8: eine schematische Darstellung einer Ausführungsform, die zwei Kammern umfasst,
- Fig. 9: eine Explosionsteilschnittansicht, die Kammerabdichtungsaspekte veranschaulicht,
- Fig. 10: eine schematische Darstellung einer ersten Ausführungsform einer Vorrichtung zur Entwässerung einer Faserstoffbahn,
- Fig. 11: eine schematische Darstellung einer weiteren Ausführungsform einer Vorrichtung zur Entwässerung einer Faserstoffbahn,
- Fig. 12: eine schematische Darstellung einer ersten Ausführungsform der erfindungsgemäßen Vorrichtung zur Entwässerung einer Faserstoffbahn und
- Fig. 13: eine schematische, Darstellung einer weiteren Ausführungsform der erfindungsgemäßen Entwässerungsvorrichtung.

Entsprechende Bezugszeichen geben in den gesamten Ansichten entsprechende Teile an. Die hierin aufgeführten Ausführungsbeispiele veranschaulichen bevorzugte Ausführungsformen der Erfindung.

Fig. 1 Zeigt eine Pressanordnung 10 gezeigt, die bei der Papierherstellung besonders gut verwendbar ist. Die Pressanordnung 10 umfasst einen Rahmen 12, einen Belastungszylinder 14, eine Presswalzenanordnung 16, einen Spannaufbau 18, eine Membran 20 und eine Steuereinheit 21.

Der Rahmen 12 umfasst einen Hauptrahmen 22, einen oberen Schwenkrahmen 24, einen unteren Schwenkrahmen 26, einen oberen Schwenkarm 28, einen unteren Schwenkarm 30 und ein Paar Seitenrahmen 32, 33. Der Seitenrahmen 32 ist mit einem weggebrochenen Teil gezeigt, um einen inneren Teil des Seitenrahmens 33 freizulegen. Die Schwenkarme 24, 26 sind, beispielsweise durch Schweißungen oder Schrauben, fest an dem Hauptrahmen 22 angebracht. Die Schwenkarme 28, 30 sind jeweils über mehrere Drehzapfen 34 auf herkömmliche Weise schwenkbar an den Schwenkrahmen 24, 26 montiert. Jeder Schwenkarm 28, 30 weist ein erstes Ende 36, 38 auf, das jeweils derart ausgebildet ist, dass es entgegengesetzte Enden 40, 42 des Belastungszylinders 14 über Zapfen 44 aufnimmt. Jeder Schwenkarm 28, 30 weist ein zweites Ende 46, 48 auf, das derart ausgebildet ist, beispielsweise durch Schweißungen oder Schrauben, dass es das jeweilige Lagergehäuse 50, 52 fest aufnimmt. Die ersten und zweiten Seitenrahmen 32, 33 sind an entgegengesetzte Seiten des Hauptrahmens 22 montiert.

Die Presswalzenanordnung 16 umfasst mehrere Walzen 60, 62, 64, 66 (vier Walzen, wie gezeigt), die zur zusammenwirkenden Rotation in dem Rahmen 12 angeordnet sind. Mit zusammenwirkender Rotation ist gemeint, dass die Drehgeschwindigkeit an der Umfangsfläche von jeder der Walzen 60, 62, 64, 66 gemeinsam im wesentlichen gleich ist, wobei im wesentlichen kein Schlupf zwischen den Walzenoberflächen auftritt. Der Zweckmäßigkeit halber sind manchmal die Walzen 60, 62 als Hauptwalzen und die Walzen 64, 66 als Druckwalzen bezeichnet.

Nach den Fig. 2 und 3 sind im allgemeinen alle Walzen 60, 62, 64, 66 geschlossene Hohlzylinder mit jeweils einem ersten kreisförmigen Ende 68, 70, 72, 74, einem zweiten kreisförmigen Ende 76, 78, 80, 82 und einer zylindrischen, mittleren Umfangsfläche 84, 86, 88, 90, und es sind alle jeweils radial symmetrisch um eine Drehachse 92, 94, 96, 98. Ein Satz Dichtungen 99 kann an den ersten kreisförmigen Enden 68, 70, 72, 74 und den zweiten kreisförmigen Enden 76, 78, 80, 82 angebracht sein. Die Hauptwalzen 60, 62 und Druckwalzen 64, 66 sind axial parallel angeordnet. Der Umfang jeder Druckwalze 64, 66 ist kleiner als der Umfang jeder Hauptwalze 60, 62. Nach Fig. 1 sind die Walzen 60, 62, 64, 66 derart angeordnet, dass sie eine entsprechende Anzahl von Walzenspalten 100, 102, 104, 106 definieren.

Die Druckwalzen 64, 66 werden dazu verwendet, eine Dichtung entlang der axialen Ausdehnung der Hauptwalzen 60, 62 an den Walzenspalten 100, 102, 104, 106 zu schaffen. Jede Walze 60, 62, 64, 66 kann eine elastische Beschichtung, wie beispielsweise Gummi, umfassen, um die Abdichtung an den Walzenspalten zu unterstützen. Die Abdichtung an den Walzenspalten 100, 102, 104, 106 erfordert einen relativ gleichmäßigen Druck entlang aller Walzenspalten 100, 102, 104, 106. Mit der wahrscheinlichen Verbiegung der Hauptwalzen 60, 62 aufgrund der Kraftausübüng auf diese durch die Druckwalzen 64, 66 ist irgendein Mechanismus notwendig, um die Schaffung eines gleichmäßigen Spaltdruckes an den Walzenspalten 100, 102, 104, 106 zu unterstützen. Dementsprechend können die Druckwalzen 64, 66 Hydraulikdruck und eine Reihe von Kolben innerhalb des Walzenmantels der Walzen 64, 66 dazu verwenden, um den Walzenmantel der Walzen 64, 66 in den Walzenmantel der Hauptwalzen 60, 62 zu pressen, um einen gleichmäßigen Druck an den zugehörigen Spalten bereitzustellen. Alternativ könnte eine ballige bzw. eine Durchbiegungsausgleichsdruckwalze verwendet werden.

Nach Fig. 3 umfassen der erste und der zweite Seitenrahmen 32, 33 jeweils eine erste bzw. eine zweite Abdichtungsplatte 108, 110, die an eine Innenseite von diesen montiert sind. Die erste und die zweite Abdichtungsplatte 108, 110 werden durch die Seitenrahmen 32, 33 dazu gezwungen, mit einem Teil der ersten kreisförmigen Enden 68, 70, 72, 74 bzw. einem Teil der zweiten kreisförmigen Enden 76, 78, 80, 82 der Walzen 60, 62, 64, 66 des Presswalzenaufbaus 16 in Eingriff zu treten, um eine Kammer 112 zu definieren und somit eine Endabdichtung der Kammer 112 zu bewirken. Wahlweise ist zumindest eine Spannstange 113 zwischen eine erste Abdichtungsplatte 108 und eine zweite Abdichtungsplatte 110 in der Kammer 112 geschaltet. Bei manchen Ausführungsformen sind die erste und die zweite Abdichtungsplatte 108, 110 flexibel und derart aufgebaut und ausgebildet, dass sie sich jeweils im wesentlichen an die Form der ersten kreisförmigen Enden 68, 70, 72, 74 bzw. zweiten kreisförmigen Enden 76, 78, 80, 82 der Walzen 60, 62, 64, 66 anpassen. Um die Abdichtung der Kammer 112 weiter zu unterstützen, sind Dichtungen jeweils zwischen der ersten bzw. zweiten Abdichtungsplatte 108, 110 sowie den ersten bzw. zweiten kreisförmigen Enden 68, 70, 72, 74 bzw. 76, 78, 80, 82 angeordnet. Derartige Dichtungen können mechanische Dichtungen und Fluiddichtungen umfassen.

Die Hauptwalzen 60, 62 sind an den Seitenrahmen 32, 33 unter Verwendung herkömmlicher Lagerbefestigungsaufbauten, wie jene, die Wälzlager oder Buchsen enthalten, fest drehbar montiert. In diesem Zusammenhang bedeutet fest drehbar montiert, dass die Lage der Achsen 92, 94 der Walzen 60, 62 bezüglich des Hauptrahmens 22 und der Seitenrahmen 32, 33 im Anschluss an den Einbau nicht verschoben wird, aber eine Drehung um die Achsen 92, 94 herum gestattet wird.

Vorzugsweise umfasst die Hauptwalze 60, die über die Membran 20 in Fluidverbindung mit der Kammer 112 steht, zumindest einen Leerraum in Form einer Nut, eines Loches und einer Pore, der in ihrer mittleren Umfangsfläche ausgebildet ist, um eine Druckdifferenz über die Membran 20 und irgendein dazwischenliegendes Material, wie die kontinuierliche Bahn 140, hinweg zu erleichtern. Die Hauptwalze 62, die nicht in Fluidverbindung mit der Kammer 112 über die Membran 20 steht, umfasst vorzugsweise keinen derartigen Leerraum in ihrer mittleren Umfangsfläche. Jede Walze kann eine elastische Beschichtung, wie beispielsweise Gummi, über die Gesamtheit oder einen Teil ihrer Walzenoberfläche umfassen, um die Abdichtung der Kammer 112 an den Walzenspalten 100, 102, 104, 106 zu unterstützen.

Die Druckwalzen 64, 66 sind jeweils drehbar an Lagergehäusen 50, 52 montiert. Jedoch sind die Drehachsen 96, 98 der Walzen 64, 66 in Bezug auf den Hauptrahmen 22 jeweils über Schwenkarme 28, 30 beweglich, um eine Belastung des Presswalzenaufbaus 16 zu bewirken. Da der Umfang und der entsprechende Durchmesser jeder Druckwalze 64, 66 vorzugsweise kleiner als der Umfang und der entsprechende Durchmesser jeder Hauptwalze 60, 62 ist, sind die an den Druckwalzen 64, 66 erzeugten Kräfte reduziert, wodurch kleinere Strukturen die Kräfte innerhalb der Kammer 112 halten können.

Beispielsweise erfordern die Druckwalzen 64, 66, die relativ kleiner sind, eine geringere Betätigungskraft, als dies eine relativ größere Gegendruckwalze tun würde. Wenn die Durchmesser der Druckwalzen 64, 66 ein Drittel der Durchmesser der Hauptwalzen 60, 62 betragen, können die auf die Druckwalzen 64, 66 ausgeübten Kräfte im Vergleich mit den Kräften auf die Hauptwalzen 60, 62 um 40 Prozent reduziert werden.

Je enger der Abstand zwischen den Hauptwalzen 60 und 62 ist, und je größer die Durchmesserdifferenz zwischen den Hauptwalzen 60, 62 und Druckwalzen 64, 66 ist, desto größer ist im allgemeinen die Differenz der Kräfte, die durch die Hauptwalzen 60, 62 und die Druckwalzen 64, 66 auf den Rahmen 12 ausgeübt wird. Diese Anordnung lässt es zu, dass die Trägerstruktur, z.B. der Rahmen 12, für den Presswalzenaufbau 16 einfacher wird. Da beispielsweise der größte Teil der Kraft durch die relativ größeren Hauptwalzen 60, 62 ausgeübt wird, sind die Hauptwalzen 60, 62 auf Lagern montiert, die fest an den Seitenrahmen 32, 33 angebracht sind, die wiederum fest an dem Hauptrahmen 22 angebracht sind. Indem die Hauptwalzen 60 und 62 strukturell miteinander verbunden und ihre relativen Positionen fixiert sind, werden die Hauptkräfte innerhalb der Pressanordnung 10 innerhalb einer relativ einfachen mechanischen Struktur gehalten.

Um die Membran 20 unter einer geeigneten Betriebsspannung zu halten, ist der Spannaufbau 18 an dem Hauptrahmen 22 montiert. Der Spannaufbau 18 umfasst einen Spannzylinder 114 und eine Spannwalze 116. Die Spannwalze 116 ist drehbar an den Spannzylinder 114 gekoppelt, der die Spannwalze 116 in einer Richtung quer zur Drehachse der Spannwalze 116 bewegt.

Wie es in Fig. 1 in Relation zu Fig. 2 gezeigt ist, bewegt sich die Membran 20 in der Richtung des Pfeils 118 und wird über einen Teil der Umfangsfläche 88 der Druckwalze 64 geleitet, läuft in einen Einlasswalzenspalt 100 hinein, läuft über einen Teil der Umfangsfläche 84 der Hauptwalze 60 innerhalb der Kammer 112 hinweg, läuft aus dem Auslasswalzenspalt 102 heraus, läuft über einen Teil der Umfangsfläche 90 der Druckwalze 66 hinweg und läuft um ungefähr die Hälfte der Umfangsfläche der Spannwalze 116 herum. Die Membran 20 ist vorzugsweise ein kontinuierliches Band, das aus einem semipermeablen Material hergestellt ist, das derart strukturiert und ausgebildet ist, dass es eine vorbestimmte Permeabilität aufweist, die eine vorbestimmte Fluidströmung durch dieses hindurch gestattet. Ebenso bevorzugt ist die semipermeable Membran 20 bis zu einem begrenzten Grad sowohl gaspermeabel als auch flüssigkeitspermeabel. Außerdem ist die Membran 20 derart strukturiert und ausgebildet, dass sie die Abdichtung der Kammer 112 am Einlassspalt 100 und am Auslassspalt 102 unterstützt. In der Kammer 112, nachdem diese unter Druck gesetzt worden ist, dient der kombinierte Effekt des Einlassspalts 100, der Membran 20, die in Umfangsrichtung um die Hauptwalze 60 herum läuft, und des Auslassspalts 102 dazu, einen einzigen ausgedehnten Spalt 115 zur Aufbringung einer mechanischen Druckkraft in Richtung der Hauptwalze 60 und irgendeines dazwischenliegenden Materials, das zwischen der Membran 20 und der Hauptwalze 60 angeordnet ist, zu bilden. Somit steht die Membran 20 mit der unter Druck gesetzten Kammer 112 und der Hauptwalze 60 in Verbindung, um gleichzeitig eine vorbestimmte Fluidströmung durch das dazwischenliegende Material hindurch sowie eine mechanische Druckkraft auf dieses zu bewirken.

Bei bevorzugten Ausführungsformen ist die Membran 20 ungefähr 2,54 mm (0,1 Zoll) oder weniger dick und umfasst ein Formgewebe, das semipermeabel hergestellt ist, indem mehrere miteinander in Verbindung stehende Poren 117 (die durch Punkte in Fig. 6 gezeigt sind) in dem Formgewebe gebildet sind, die eine Größe, Form, Häufigkeit und/oder Muster aufweisen, das so gewählt ist, dass die gewünschte Permeabilität bereitgestellt wird. Die Permeabilität ist so gewählt, dass sie größer als Null und kleiner als ungefähr 0,025 m/s (fünf CFM pro Quadratfuß) ist, wie durch das TAPPI-Testverfahren TIP 0404-20 gemessen, und ist besonders bevorzugt so gewählt, dass sie größer als Null und kleiner als ungefähr 0,010 m/s (zwei CFM pro Quadratfuß) ist. Daher ist die semipermeable Membran 20 bis zu einem begrenzten Grad sowohl gaspermeabel als auch flüssigkeitspermeabel.

Die Membran 20 wird semipermeabel hergestellt, indem von einem Trägergewebe ausgegangen wird, das sehr permeabel ist, und dann mehrere miteinander in Verbindung stehende Poren 117 in dem Trägergewebe gebildet werden. Auf das Trägergewebe ist eine Wattierung aufgebracht, die aus einer Mischung von über Wärme schmelzbaren und nicht über Wärme schmelzbaren Fasern hergestellt ist. Die Wattierung aus der Fasermischung ist in das Trägergewebe eingenäht. Auf das genähte Trägergewebe wird Wärme aufgebracht, um die über Wärme schmelzbaren Fasern zu schmelzen, die wiederum Leerräume in der Form von miteinander in Verbindung stehenden Poren ähnlich denjenigen eines Schaumschwammes, zurücklassen.

Die Membran 20 umfasst vorzugsweise zwei verjüngte, undurchlässige, sich in Längsrichtung erstreckende Außenränder 20A, 20B, die neben dem semipermeablen Abschnitt der Membran 20 mit den miteinander in Verbindung stehenden Poren 117 gebildet sind. Die Außenränder 20A, 20B können undurchlässig hergestellt werden, indem über Wärme schmelzbare Fasern an den Außenrändern der Membran 20 bei Abwesenheit von nicht über Wärme schmelzbaren Fasern geschmolzen werden.

Die Fasermischung kann in das Trägergewebe eingenäht werden, um eine Strömungswiderstandsschicht in der Nähe der Oberfläche der Membran 20 zu bilden, die am nächsten bei der Kammer 112 angeordnet sein wird. Daher wird im Betrieb, wenn sie Kammerdruck ausgesetzt ist, der Druckabfall über die Membran 20 hinweg nahe auf der kammerseitigen Oberfläche der Membran 20 auftreten, wodurch bewirkt wird, dass die Membran 20 eine minimale Menge Kammerluft mitreißt. Da die Membran ihr mitgerissenes, unter Druck gesetztes Fluid freigeben wird, wenn sie aus der Kammer herausläuft, ist es erwünscht, das mitgerissene Fluidvolumen so klein wie möglich einzurichten, um eine Verschwendung von unter Druck gesetztem Kammerfluid zu vermeiden. Deshalb ist es bevorzugt, die Strömungswiderstandsschicht nahe an die kammerseitige Oberfläche der Membran zu setzen, und es ist bevorzugt, das Gewebe so dünn wie möglich, vorzugsweise weniger als 2,54 mm (0,1 Zoll) herzustellen. Zusätzlich ist es bevorzugt, den Prozentsatz des Membranleerraums so gering wie möglich, vorzugsweise weniger als 40 Prozent, herzustellen. Die kammerseitige Oberfläche ist vorzugsweise auch abriebbeständig. Der Rest des Gewebes, der nicht die Fasermischung umfasst, kann als Fluidverteilungsschicht wirken, die eine Fluidströmung aus der Widerstandsschicht aufnimmt und die Fluidströmung über die darunterliegende kontinuierliche Bahn 140 verteilt.

Alternativ werden die miteinander in Verbindung stehenden Poren 117 der Membran 20 gebildet, indem Beschichtungslagen auf das Trägergewebe aufgebracht werden, bis die gewünschte Permeabilität erreicht ist. Die Permeabilität wird eingestellt, indem irgendein Parameter verändert wird von: die Beschichtungsart, das Mitreißen von Luft in den Träger hinein, um einen Schaum zu bilden, und das Einstellen des Feststoffgehaltes der Beschichtung. Der Beschichtungsprozess wird gestoppt, wenn das gewünschte Strömungswiderstandsniveau der Membran 20 erreicht ist.

Die Steuereinheit 21 umfasst einen Controller 120, eine Druckluftquelle 122, eine Fluidquelle 124, eine Differenzdruckquelle 125 und einen Sensoraufbau 126.

Der Controller 120 umfasst vorzugsweise einen Mikroprozessor und einen Speicher zum Speichern und Ausführen eines Steuerprogramms, und umfasst eine I/O-Einrichtung zur Herstellung der Eingabe/Ausgabe-Kommunikation und der Datenübertragung mit externen Geräten. Der Controller 120 kann beispielsweise ein industrieller programmierbarer Controller von einer Art sein, die in der Technik allgemein bekannt ist.

Die Druckluftquelle 122 umfasst mehrere einzeln steuerbare Ausgänge. Die Druckluftquelle 122 ist mit dem Belastungszylinder 14 über eine Leitung 128 fluidgekoppelt. Die Druckluftquelle 122 ist auch mit dem Spannzylinder 114 über Leitung 130 fluidgekoppelt. Während das bevorzugte Arbeitsfluid, um die Zylinder 14, 114 zu betreiben, komprimierte Luft ist, werden Fachleute feststellen, dass das Druckluftsystem gegen eine andere Fluidquelle ausgetauscht werden könnte, die ein anderes Gas oder ein flüssiges Arbeitsfluid verwendet.

Die Fluidquelle 124 ist mit der Kammer 112 über Leitung 132 fluidgekoppelt. Die Art des Fluids ist durch den Benutzer abhängig von der Art des Materials, das die Pressanordnung 10 verarbeitet, wählbar. Beispielsweise kann es bei manchen Anwendungen erwünscht sein, komprimierte Trockenluft zu verwenden, um die Kammer 112 auf einen vordefinierten Druck unter Druck zu setzen, der bei bevorzugten Ausführungsformen der Erfindung ein Druck ist, der großer als 2,0684 Pa (30 psi) über dem Druck des Differenzdruckes der Differenzdruckquelle 125 ist. Bei anderen Anwendungen kann es erwünscht sein, ein unter Druck gesetztes Gas, wie ein erwärmtes Gas, oder eine Flüssigkeit, wie Wasser, oder eine Flüssigkeitslösung zu verwenden.

Bei der Ausführungsform von Fig. 1 strömt Fluid in die Kammer 112 über die Leitung 132 hinein und strömt aus der Kammer 112 über die Leerräume, zum Beispiel Nuten, Löcher oder Poren, die in der mittleren Umfangsfläche 84 der Hauptwalze 60 gebildet sind, heraus. Die Leerräume in der Hauptwalze 60 stehen mit der Differenzdruckquelle 125 über eine Leitung 133 in Verbindung. Die Differenzdruckquelle 125 kann beispielsweise eine Unterdruckquelle, eine Druckquelle, die bei einem Druck arbeitet, der niedriger als der Druck in der Kammer 112 ist, oder einfach eine Entlüftung zur Atmosphäre sein, die über Leitung 133 an das Innere der Walze 60 gekoppelt ist, um eine Evakuierung der Leerräume zu bewirken.

Alternativ ist keine Entlüftung über Leitung 133 notwendig, wenn die Hauptwalze 60 mit Nuten versehene Leerräume umfasst und die Nuten mit Atmosphärendruck in Verbindung stehen. Ähnlich kann eine Entlüftung über Leitung 133 beseitigt werden, wenn die Walzenleerräume, wie Sacklöcher, groß genug sind, und wenn sie in den Spalt bei einem Druck eintreten, der niedriger als der Kammerdruck ist. In diesem Fall werden die Leerräume wie eine Differenzdruckquelle wirken, bis die Leerräume den Kammerdruck erreichen. Die Leerraumgröße kann derart gewählt werden, dass die Wirksamkeit des Entwässerungsprozesses gesteuert wird.

Die unter Druck gesetzte Kammer 112 umfasst eine ihr eigene Druckentlastung, indem ein übermäßiger Druckaufbau in der Kammer 112 dazu führen wird, dass sich eine oder mehrere Walzen 60, 62, 64, 66 öffnen, um den Druck abzulassen, statt dass ein katastrophales Versagen auftritt.

Der Controller 120 ist elektrisch mit der Druckluftquelle 122 über ein Elektrokabel 134 verbunden, um den Fluidausgang von dieser selektiv zu steuern und somit den Betrieb des Belastungszylinders 14 unabhängig zu steuern und eine Last auf den Presswalzenaufbau 16 zu schaffen, und den Betrieb des Spannzylinders 114 unabhängig zu steuern und somit eine vorbestimmte Spannung auf der semipermeablen Membran 20 zu schaffen.

Der Controller 120 ist elektrisch mit der Fluidquelle 124 über ein Elektrokabel 136 verbunden. Der Controller 120 ist ferner elektrisch mit dem Sensoraufbau 126 über ein Elektrokabel 138 verbunden. Der Sensoraufbau 126 umfasst einen oder mehrere Sensormechanismen, um elektrische Rückkopplungssignale an den Controller 120 zu liefern, die einen oder irgendeine Kombination von einem Druck, einer Temperatur oder einem anderen Umgebungsfaktor innerhalb der Kammer 112 darstellen. Der Controller 120 verarbeitet die Rückkopplungssignale, um Ausgangssignale zu erzeugen, die der Fluidquelle 124 zugeführt werden, um selektiv die Fluidausgabe von dieser zu steuern.

Im Betrieb verarbeitet der Controller 120 von dem Sensoraufbau 126 empfangene Rückkopplungssignale, um einen Druck der unter Druck gesetzten Kammer 112 vorzugsweise auf einen Druck zu steuern, der größer als 30 psi über dem Druck der Differenzdruckquelle 125 liegt. Die Walzen 60, 62, 64, 66 werden mit wenig oder keinem Schlupf zwischen diesen gedreht, und die Membran 20 wird mit der gleichen Geschwindigkeit wie die Oberflächengeschwindigkeit der Walzen 60, 62, 64, 66 angetrieben. Eine kontinuierliche Bahn oder Papierbahn 140 und eine Bahnträgerschicht 142 werden in den Einlasswalzenspalt 100 in der Richtung des Pfeils 143 eingeleitet und von der Membran 20 durch den ausgedehnten Spalt 115 hindurch zum Auslasswalzenspalt 102 geführt. Die Membran 20 ist innerhalb des Walzenaufbaus 16 angeordnet, so dass sie neben einer ersten Seite 144 der kontinuierlichen Bahn 140 liegt, um deren direkte Verbindung mit der unter Druck stehenden Kammer 112 wirksam zu trennen. Mit anderen Worten kann das Fluid in der Kammer 112 nicht auf die kontinuierliche Bahn 140 außer durch die Membran 20 hindurch wirken.

Die Bahnträgerschicht 142 ist derart angeordnet, dass sie mit der zylindrischen Mittelfläche 84 der Hauptwalze 60 in Kontakt steht, und dass sie mit einer zweiten Seite 146 der kontinuierlichen Bahn 140 in Kontakt steht.

Die Membran 20 ist derart strukturiert und ausgebildet, dass sie eine Permeabilität aufweist, die eine vorbestimmte Fluidströmung durch diese hindurch zu der kontinuierlichen Bahn 140 gestattet, und steht mit der unter Druck gesetzten Kammer 112 und zumindest einem Leerraum der Hauptwalze 60 in Verbindung, um eine Druckdifferenz über die Membran 20 und die kontinuierliche Bahn 140 hinweg zu erzeugen. Dieser Druckabfall führt dazu, dass eine mechanische Druckkraft auf die kontinuierliche Bahn 140 aufgebracht wird, die hilft, diese zu verfestigen. Daher steht die Membran 20 mit der unter Druck gesetzten Kammer 112 und der Hauptwalze 60 in Verbindung, um in Kombination gleichzeitig eine vorbestimmte Fluidströmung durch die kontinuierliche Bahn 140 hindurch sowie eine mechanische Druckkraft auf diese zu bewirken und somit eine verbesserte Entwässerung der kontinuierlichen Bahn 140 zu fördern.

Besonders vorteilhaft ist, wenn der Trockengehalt der kontinuierlichen Bahn 140 vor dem Entwässern höher als ungefähr 6 Prozent und niedriger als ungefähr 70 Prozent ist, und wenn das Grundgewicht der kontinuierlichen Bahn 140 höher als ungefähr 25 g/m² ist.

Die Bahnträgerschicht 142 weist vorzugsweise eine Dicke von ungefähr 2,54 mm (0,1 Zoll) oder weniger auf und kann ein Filz sein oder alternativ einen Filz umfassen, der neben einer hydrophoben Schicht angeordnet ist, wobei die hydrophobe Schicht neben der zweiten Seite 146 der kontinuierlichen Bahn 140 angeordnet ist. Die Bahnträgerschicht 142 umfasst vorzugsweise eine Filzschicht 142A, die integral mit einer hydrophoben Schicht 142B ausgebildet ist, wobei die hydrophobe Schicht 142B Wasser über Kapillarwirkung von der kontinuierlichen Bahn 140 weg transportiert, damit es von der Filzschicht 142A aufgenommen wird (siehe Fig. 6). Die hydrophobe Schicht 142B stellt eine Wirkung eines Nachbefeuchtungsschutzes bereit, wodurch verhindert wird, dass Wasser zurück in die kontinuierliche Bahn 140 strömt.

Die relativen Größen des auf die kontinuierliche Bahn 140 aufgebrachten mechanischen Drucks werden durch Faktoren bewirkt, wie beispielsweise der Kammerdruck in der Kammer 112, die Permeabilität der semipermeablen Membran 20 und die Permeabilität der kontinuierlichen Bahn 140. Die Fluidströmung, vorzugsweise Luft, durch die kontinuierliche Bahn 140 hindurch wird durch Faktoren beeinflusst, wie beispielsweise der Kammerdruck in der Kammer 112, die Permeabilität der semipermeablen Membran 20 und die Größe (z.B. Länge) der Kammer 112. Der dynamische Fluiddruck in der unter Druck gesetzten Kammer 112 wird auf der Grundlage der Überwachung des Kammerdrucks durch den Sensoraufbau 126 gesteuert. Der Sensoraufbau 126 erfasst einen Druck innerhalb der Kammer 112 und liefert ein Druckrückkopplungssignal an den Controller 120. Der Controller 120 verarbeitet das Druckrückkopplungssignal, um ein Druckausgangssignal zu erzeugen, das der Fluidquelle 124 zugeführt wird, um selektiv deren Fluidausgabe zu steuern und somit einen Druck der unter Druck gesetzten Kammer 112 auf einem vorbestimmten Druck, vorzugsweise einen Druck, der großer als 2,0684 Pa (30 psi) über den Druck der Differenzdruckquelle 125 liegt, zu steuern. Wenn eine Temperatur in Relation zu einem Druck innerhalb der unter Druck gesetzten Kammer 112 von Belang ist, kann der Sensoraufbau 126 derart angepasst werden, dass er eine Temperatur innerhalb der Kammer 112 erfasst und ein Temperaturrückkopplungssignal liefert. Der Controller 120 verarbeitet das Temperaturrückkopplungssignal zusammen mit dem Druckrückkopplungssignal, um Ausgangssignale zu erzeugen, die der Fluidquelle 124 zugeführt werden, um den Druck und die Temperatur in der unter Druck gesetzten Kammer 112 zu regeln.

Der Controller 120 steuert auch die Belastung der Hauptwalzen 60, 62 durch die Druckwalzen 64, 66, indem eine Druckgröße gesteuert wird, die der Belastungszylinder 14 auf die oberen und unteren Schwenkarme 28, 30 aufbringt. Die Belastungsgröße der Hauptwalzen 60, 62 steht vorzugsweise mit einem Druck in der unter Druck gesetzten Kammer 112 in Beziehung, die von einem Drucksensor des Sensoraufbaus 126 überwacht wird. Die Belastung kann eine Vorbelastung zusätzlich zu einer Belastung umfassen, die proportional zum Druck in der Kammer 112 ist.

Natürlich sind Veränderungen der oben beschriebenen Ausführungsform möglich. Beispielsweise und nach Fig. 4 kann, um die Endabdichtung der Kammer 112 aufrechtzuerhalten und Verschleiß zwischen den Abdichtungsplatten 108, 110 und den Walzen 60, 62, 64 und 66 zu verhindern, ein Schmier- und Abdichtungsfluid, wie Luft oder Wasser, oder irgendein viskoses Fluid in mehrere Dichtungsöffnungen 148 über einen Leitungsring 150 hineingedrückt werden, der mit einer Fluidquelle 152 über eine Leitung 153 gekoppelt ist. Die Druckfluidquelle 152 ist elektrisch mit dem Controller 120 über ein Elektrokabel 155 gekoppelt und wird dadurch gesteuert. Die Dichtungsöffnungen 148 in den Abdichtungsplatten 108, 110 sind derart angeordnet, dass sie den Enden der Walzen 60, 62, 64, 66 zugewandt sind, um unter Druck gesetztes Schmier- und Abdichtungsfluid zwischen den Abdichtungsplatten 108, 110 und Teilen der jeweiligen kreisförmigen Enden 68, 70, 72, 74 und 76, 78, 80, 82 weiterzuleiten. Aufgrund der Injektion des Schmier- und Abdichtungsfluids schwimmen die Abdichtungsplatten 108, 110 über den kreisförmigen Enden 68, 70, 72, 74 und 76, 78, 80, 82 in kleinen steuerbaren Distanzen mit wenig oder ohne physikalischem Kontakt zwischen den Abdichtungsplatten 108, 110 und den kreisförmigen Enden 68, 70, 72, 74 und 76, 78, 80, 82 der Walzen 60, 62, 64, 66. Obwohl es eine Leckage um eine derartige Dichtungsanordnung herum gibt, ist die Größe der Leckage durch die sorgfältige Auswahl von Abstandstoleranzen und dem Schmier- und Abdichtungsfluid so steuerbar, dass sie klein ist.

Zusätzlich ist beabsichtigt, dass die Hauptwalze 62 auch eine Entlüftung zu einer Differenzdruckquelle umfasst und dass die kontinuierliche Bahn 140 zusammen mit der Membran 20 derart geführt ist, dass sie durch alle vier Spalten hindurch läuft, wie beispielsweise in Spalt 106 hinein, aus Spalt 104 heraus, in Spalt 100 hinein und aus Spalt 102 heraus, um die Verweilzeit zu erhöhen, über die die Membran 20 mit der kontinuierlichen Bahn 140 in Wechselwirkung steht.

Fig. 5 zeigt eine weitere Variante, bei der die Endabdichtung der Kammer 112 verbessert ist, indem Fluidöffnungen 154 in Abdichtungsplatten 108, 110 derart angeordnet sind, dass sie nahe bei den Enden der Walzen 60, 62, 64, 66 jedoch diesen nicht zugewandt angeordnet sind. Ein Leitungsring 156 ist mit den Öffnungen 154 gekoppelt und ist mit der Fluidquelle 152 über Leitung 158 gekoppelt, um ein Schmier- und Abdichtungsfluid, wie Luft oder Wasser, oder irgendein anderes viskoses Fluid durch die Öffnungen 154 hindurch in die Kammer 112 hinein zuzuführen. Die Fluidquelle 152 ist elektrisch mit dem Controller 120 über Elektrokabel 155 gekoppelt und wird dadurch gesteuert. Der Druck in der Kammer 112 drückt das hinzugefügte Fluid zwischen die kreisförmigen Enden 68, 70, 72, 74 bzw. 76, 78, 80, 82 der Walzen 60, 62, 64, 66 bzw. den Abdichtungsplatten 108, 110, wodurch zugelassen wird, dass die Abdichtungsplatten 108, 110 über den kreisförmigen Enden schwimmen. Bei dieser Ausführungsform wird die Leckage gesteuert, indem der Abstand zwischen den kreisförmigen Enden 68, 70, 72, 74 bzw. 76, 78, 80, 82 der Walzen 60, 62, 64, 66 bzw. Abdichtungsplatten 108, 110 derart gesteuert wird, dass in keinem Bereich eine übermäßige Leckage auftritt, und dass übermäßiger Verschleiß zwischen den Abdichtungsplatten 108, 110 und Walzen 60, 62, 64, 66 verhindert wird.

Fig. 6 zeigt eine weitere Variante, bei der eine Hauptwalze 160, die das gezeigte Profil aufweist, die Hauptwalze 60 ersetzen würde. Die Hauptwalze 160 umfasst ein erstes kreisförmiges Ende 162, ein zweites kreisförmiges Ende 164, eine erste zylindrische Endfläche 166 und eine zweite zylindrische Endfläche 168, eine erste geneigte Ringfläche 170, eine zweite geneigte Ringfläche 172 und eine zylindrische Mittelfläche 174. Die erste zylindrische Endfläche 166 ist neben dem ersten kreisförmigen Ende 162 angeordnet, und die zweite zylindrische Endfläche 168 ist neben dem zweiten kreisförmigen Ende 164 angeordnet. Die zylindrische Mittelfläche 174 weist einen Umfang auf, der kleiner als der Umfang der ersten und der zweiten zylindrischen Endfläche 166, 168 ist. Die erste geneigte Ringfläche 170 stellt einen Übergang von der zylindrischen Mittelfläche 174 zur ersten zylindrischen Endfläche 166 bereit, und die zweite geneigte Ringfläche 172 stellt einen Übergang von der zylindrischen Mittelfläche 174 zur zweiten zylindrischen Endfläche 168 bereit.

Die Breite der zylindrischen Mittelfläche 174 ist derart gewählt, dass sie annähernd gleich der Breite der Membran 20 ist. Die erste und die zweite geneigte Ringfläche 170, 172 definieren eine Führungsstrecke für die Membran 20, die kontinuierliche Bahn 140 und die Bahnträgerschicht 142. Eine jede der Membran 20 und der Bahnträgerschicht 142 umfasst vorzugsweise zwei verjüngte Außenränder, die die erste und die zweite geneigte Ringfläche 170, 172 berühren. Insbesondere bevorzugt umfasst die permeable Membran 20 zwei verjüngte, undurchlässige, sich in Längsrichtung erstreckende Außenränder 20A, 20B, die neben einem semipermeablen Teil 20C gebildet sind, um die Abdichtung entlang der geneigten Ringflächen 170, 172 zu verbessern. Ebenso bevorzugt umfasst die Bahnträgerschicht 142 eine Filzschicht 142A und eine hydrophobe Schicht 142B. Wahlweise kann die Bahnträgerschicht 142 zwei undurchlässige, sich in Längsrichtung erstreckende Außenränder umfassen, die die erste und die zweite geneigte Ringfläche 170, 172 berühren.

Fig. 7 veranschaulicht schematisch eine weitere Variante, bei der eine Pressanordnung 200 einen Walzenaufbau 201 mit mehreren Walzen 202, 204, 206, 208 umfasst, die in einem viereckigen Muster zur zusammenwirkenden Rotation bei der Verarbeitung einer ersten kontinuierlichen Bahn 209, wie beispielsweise einer Papierbahn, die auf einer Bahnträgerschicht 210 mitgenommen wird, und einer zweiten kontinuierlichen Bahn 212, wie beispielsweise einer Papierbahn, die auf einer Bahnträgerschicht 214 mitgenommen wird, angeordnet ist. Die Bahnträgerschichten 210, 214 können beispielsweise Filzschichten sein.

Jede der Vielzahl von Walzen 202, 204, 206, 208 ist von dem oben zuvor als Hauptwalzen 60, 62 und/oder 160 und Druckwalzen 64, 66 beschriebenen Art und wird daher nicht wieder im Detail beschrieben. Es ist auch zu verstehen, dass Abdichtungsplatten von der gleichen allgemeinen Art, wie sie oben in Bezug auf die Abdichtungsplatten 108 und 110 beschrieben wurden auf die oben in Bezug auf die Fig. 4 und 5 beschriebene Weise verwendet werden würden, um eine Kammer 216 zu definieren. Die Steuer- und Druckquellenanschlüsse für die Kammer 216 und die zugehörige Arbeitsweise sind derart, wie es oben in Bezug auf die Fig. 1-4 beschrieben wurde, was daher hier nicht mehr wiederholt wird.

Zu Zwecken dieser Diskussion werden die Walzen 202 und 204 als Hauptwalzen bezeichnet, und die Walzen 206, 208 werden als Druckwalzen bezeichnet, obwohl bei der vorliegenden Ausführungsform die Walzen 202, 204, 206, 208 annähernd die gleiche Größe aufweisen. Die Hauptwalzen 202, 204 und die Druckwalzen 206, 208 sind so angeordnet, dass sie mehrere Walzenspalten 220, 222, 224, 226 definieren, von denen auf der Grundlage der Drehung der Hauptwalze 202 in der durch den Pfeil 230 gezeigten Richtung die Walzenspalten 220, 224 Einlasswalzenspalten der Pressanordnung 200 bilden und die Walzenspalten 222, 226 Auslasswalzenspalten bilden.

Die erste kontinuierliche Bahn 209 und die erste Bahnträgerschicht 210 treten in den Einlassspalt 220 ein und werden durch die Kammer 216 hindurch um den Umfang der Hauptwalze 202 herum verarbeitet. Die zweite kontinuierliche Bahn 212 und die zweite Bahnträgerschicht 214 treten in den Einlassspalt 224 ein und werden durch die Kammer 216 hindurch um die Umfangsfläche der Hauptwalze 204 herum verarbeitet. Die erste Bahnträgerschicht 210, die kontinuierliche Bahn 209, die kontinuierliche Bahn 212 und die zweite Bahnträgerschicht 214 werden durch den Auslassspalt 222 hindurch verarbeitet, um eine laminierte Bahn 228 zu bilden, die aus den kontinuierlichen Bahnen 209, 212 besteht. Während der Verarbeitung bleibt die zweite kontinuierliche Bahn 212 aufgrund der Oberflächenspannung oder aufgrund der Entlüftung in der Hauptwalze 202 durch Löcher, Nuten oder Poren, die in der zylindrischen Fläche der Hauptwalze 202 gebildet sind, in Kontakt mit der ersten kontinuierlichen Bahn 209. Es ist beabsichtigt, dass die zweite kontinuierliche Bahn 212 und die zweite Bahnträgerschicht 214 durch eine auf die kontinuierliche Bahn 209 aufgebrachte Beschichtungslage ersetzt werden könnten.

Fig. 8 ist eine schematische Darstellung einer anderen Ausführungsform, bei der eine Pressanordnung 300 einen Walzenaufbau 301 mit mehreren Walzen 302, 304, 306, 308, 310 und 312 umfasst, die zur zusammenwirkenden Rotation bei der Verarbeitung einer kontinuierlichen Bahn 314, wie beispielsweise einer Papierbahn, angeordnet sind. Jede Walze 302, 304 ist von der zuvor als Hauptwalze 60 und/oder 160 beschriebenen Art und ist mit einer Differenzdruckquelle auf eine Weise fluidgekoppelt, die oben beschrieben ist. Die Walzen 306, 308, 310, 312 sind von der oben in Bezug auf nicht entlüftete Haupt- und Druckwalzen, wie beispielsweise die Hauptwalze 62 und die Druckwalze 64, beschriebenen Art und werden daher nicht wieder im Detail beschrieben. Ebenso ist die Abdichtungsplatte 316 von der gleichen allgemeinen Art, wie sie oben in Bezug auf die Abdichtungsplatten 108 und 110 beschrieben ist, und kann auf die oben in Bezug auf die Fig. 4 und 5 beschriebene Weise verwendet werden.

Zu Zwecken dieser Diskussion werden die Walzen 302 und 304 als Hauptwalzen bezeichnet, und die Walzen 306, 308, 310 und 312 werden als Druckwalzen bezeichnet, aufgrund ihrer jeweiligen Hauptfunktion innerhalb einer gegebenen Kammer in Bezug auf die kontinuierliche Bahn 314. Bei der vorliegenden Ausführungsform weisen die Walzen 302, 304, 306, 308, 310 und 312 annähernd die gleiche Größe auf. Die Hauptwalzen 302, 304 und Druckwalzen 306, 308, 310, 312 sind derart angeordnet, dass sie mehrere Walzenspalten 320, 322, 324, 326, 328, 330, 332 definieren, auf deren Grundlage eine Rotation der Hauptwalze 302 in der durch den Pfeil 334 gezeigten Richtung die Walzenspalten 320, 326, 330 Einlasswalzenspalten der Pressanordnung 300 bilden, die Walzenspalten 322, 328, 332 Auslasswalzenspalten bilden und der Walzenspalt 324 ein Kammerteilungsspalt ist. Die Orientierung und/oder Größe der Walzen 302, 304, 306, 308, 310 und 312 kann derart modifiziert werden, dass die Walzenspalten an den gewünschten Orten angeordnet sind und die Effizienz der Verarbeitung optimiert ist.

Die Abdichtungsplatten 316 definieren zusammen mit den Walzen 302, 304, 306, 308, 310 und 312 eine erste Kammer 336 und eine zweite Kammer 338, wobei jeder Kammer mindestens ein Einlassspalt und mindestens ein Auslassspalt zugeordnet ist.

Eine erste Druckquelle 340 ist mit einer Kammer 336 über eine Leitung 342 fluidgekoppelt, und eine zweite Druckquelle 344 ist mit einer Kammer 338 über eine Leitung 346 fluidgekoppelt. Die Leitungen 342 und 346 erstrecken sich jeweils von der Abdichtungsplatte 316 in die Kammern 336 bzw. 338 hinein, um eine Fluidströmung darin zu verteilen. Der Controller 120 ist elektrisch mit der Druckquelle 340 über ein Elektrokabel 348 gekoppelt und ist elektrisch mit der Druckquelle 344 über ein Elektrokabel 350 gekoppelt. Ein Sensoraufbau 352 ist elektrisch mit dem Controller 120 über ein Elektrokabel 354 verbunden. Der Sensoraufbau 352 ist derart ausgebildet, dass er den Druck und die Temperatur jeder Kammer 336, 338 überwacht.

Die Pressanordnung 300 umfasst ferner eine erste semipermeable Membran 360 und eine zweite semipermeable Membran 362. Die Membranen 360, 362 stehen mit den Umfangsflächen der Hauptwalzen 302, 304 in Wechselwirkung, um einen ersten ausgedehnten Spalt 364 und einen zweiten ausgedehnten Spalt 366 zu definieren. Der ausgedehnte Spalt.364 befindet sich in der ersten Kammer 336, und der ausgedehnte Spalt 366 befindet sich in der zweiten Kammer 338.

Die kontinuierliche Bahn 314 umfasst eine erste Seite 370 und eine zweite Seite 372. Während sie sich in der Kammer 336 befindet, strömt ein Fluid durch die kontinuierliche Bahn 314 hindurch in einer ersten Richtung von der ersten Seite 370 zur zweiten Seite 372 an dem ausgedehnten Spalt 364. Während sie sich in der Kammer 338 befindet, strömt ein Fluid durch die kontinuierliche Bahn 314 in einer zweiten Richtung, die entgegengesetzt zur ersten Richtung ist, von der zweiten Seite 372 zur ersten Seite 370 an dem ausgedehnten Spalt 364. Eine erste Membran 360 steht mit der ersten Kammer 336 und der Hauptwalze 302 in Verbindung, um eine mechanische Presskraft auf die kontinuierliche Bahn 314 in der ersten Richtung, d.h., von der ersten Seite 370 zur zweiten Seite 372 aufzubringen. Eine zweite Membran 362 steht mit der zweiten Kammer 338 und der Hauptwalze 304 in Verbindung, um eine mechanische Presskraft auf die kontinuierliche Bahn 314 in der zweiten Richtung, d.h., von der zweiten Seite 372 zur ersten Seite 370 aufzubringen. Dadurch stehen die Membranen 360, 362 jeweils mit den jeweiligen unter Druck gesetzten Kammern 336, 338 und den jeweiligen Hauptwalzen 302, 304 in Verbindung, um in Kombination gleichzeitig eine vorbestimmte Fluidströmung sowie eine mechanische Presskraft auf die kontinuierliche Bahn 314 in zwei Richtungen zu bewirken und somit eine verbesserte Entwässerung der kontinuierlichen Bahn 314 zu fördern. Bei der vorliegenden Ausführungsform umfassen die Hauptwalzen 302, 304 jeweils zumindest einen Leerraum, wie ein Loch, eine Nut oder eine Pore, um eine Druckdifferenz über die kontinuierliche Bahn 314 hinweg zu bewirken.

Vorzugsweise ist eine jede der ersten semipermeablen Membran 360 und der zweiten semipermeablen Membran 362 aus einem Formgewebe ungefähr 2,54 mm (0,1 Zoll) oder weniger dick und semipermeabel hergestellt, indem mehrere miteinander in Verbindung stehende Poren 117 in dem Formgewebe mit einer Größe, Form, Häufigkeit und/oder Muster gebildet sind, das derart gewählt ist, dass die gewünschte Permeabilität geschaffen wird, wie es vollständiger oben in Verbindung mit der Membran 20 beschrieben ist. Die Permeabilität von einer jeden der ersten semipermeablen Membran 360 und der zweiten semipermeablen Membran 362 ist derart gewählt, dass sie größer als Null und kleiner als ungefähr 0,025 m/s (fünf CFM pro Quadratfuß) ist, wie durch das TAPPI-Testverfahren TIP 0404-20 gemessen, und insbesondere größer als Null und kleiner als ungefähr 0,01 m/ s (zwei CFM pro Quadratfuß) ist.

Bei bevorzugten Ausführungsformen umfasst die Pressanordnung 300 ferner eine erste Bahnstützschicht 361 und eine zweite Bahnstützschicht 363, die jeweils auf entgegengesetzten Seiten der kontinuierlichen Bahn 314 angeordnet sind. Nach Fig. 8 ist die erste Bahnstützschicht 361 zwischen der Membran 362 und den Walzen 302 und 312 angeordnet, und die zweite Bahnstützschicht 363 ist zwischen der Membran 360 und den Walzen 306 und 304 angeordnet. Alternativ kann die erste Bahnstützschicht 361 derart angeordnet sein, dass sie zwischen der kontinuierlichen Bahn 314 und der Membran 362 liegt, und die zweite Bahnstützschicht 363 kann derart angeordnet sein, dass sie zwischen der kontinuierlichen Bahn 314 und der Membran 360 liegt. Vorzugsweise ist eine jede der Bahnstützschichten 361, 363 ein integrales Gewebe, das eine Filzschicht und eine hydrophobe Schicht mit einer Gesamtdicke von ungefähr 2,54 mm (0,1 Zoll) oder weniger aufweist, und ist derart orientiert, dass die hydrophobe Schicht der kontinuierlichen Bahn 314 zugewandt ist.

Nach Fig. 8 weisen die ausgedehnten Spalten 364 und 366 im wesentlichen die gleiche Länge auf. Jedoch können die Spaltlängen unterschiedlich sein, was beispielsweise bewirkt werden kann, indem Hauptwalzen mit unterschiedlichen Umfängen gewählt und/oder indem die Umfangsgröße von irgendeiner oder mehreren der Druckwalzen verändert wird, um effektiv die Lage von einem oder mehreren Walzenspalten 320, 324 und 328 zu verändern.

Der Innendruck einer jeden der ersten Kammer 336 und der zweiten Kammer 338 wird individuell von dem Controller 120 gesteuert und kann auf unterschiedliche Drücke unter Druck gesetzt werden. Die Kammer 338 wird vorzugsweise auf einen größeren Druck als der Druck der Kammer 336 unter Druck gesetzt. In manchen Fällen kann es auch erwünscht sein, die Kammer 336 mit einem ersten Material zu befüllen und die Kammer 338 mit einem zweiten Material, das von dem ersten Material verschieden ist, zu befüllen. Derartige Materialien können trockene Luft, Dampf oder Gas, Wasser oder anderes Fluid umfassen.

Zusätzlich zur Steuerung der Drücke in den Kammern 336 ist es in manchen Fällen erwünscht, die Temperaturen der Kammern 336, 338 auf die gleichen oder möglicherweise verschiedenen Temperaturen zu steuern. Fig. 8 zeigt ferner eine Temperaturregeleinheit 374, die über Leitungen 376, 378 jeweils mit jeweiligen Kammern 336, 338 fluidgekoppelt ist, um den Kammern 336, 338 ein Heiz- oder Kühlfluid, wie beispielsweise Luft, zuzuführen. Die Temperaturregeleinheit 374 ist elektrisch mit dem Controller 120 über ein Elektrokabel 380 gekoppelt. Der Controller 120 empfängt Temperatursignale, die die Temperaturen der Kammern 336, 338 darstellen, von dem Sensoraufbau 352. Der Controller 120 verwendet dann diese Temperaturen, um Temperaturausgangssignale auf der Grundlage von vordefinierten Zieltemperaturen zu erzeugen, die der Temperaturregeleinheit 374 zugeführt werden. Die Temperaturregeleinheit 374 spricht dann auf die Temperaturausgangssignale an, um die Temperaturen der Kammern 336, 338 zu regeln. Die Temperatur der Kammer 338 wird vorzugsweise derart gesteuert, dass sie höher als die Temperatur der Kammer 336 ist.

Alternativ kann die Temperaturregelung der Kammern 336, 338 bewirkt werden, indem jeweils die Temperatur der von der ersten Druckquelle 340 und/oder der zweiten Fluidquelle 344 den jeweiligen Kammern 336, 338 zugeführten Fluide geregelt wird. In einem solchen Fall kann die Temperaturregeleinheit 374 beseitigt werden.

Fig. 9 zeigt einen Teil der Walzenanordnung 400, die eine Hauptwalze 402 und eine Druckwalze 404 umfasst, die anstelle der zuvor beschriebenen Hauptwalzen bzw. Druckwalzen verwendet werden können.

Die Hauptwalze 402 umfasst eine allgemeine Struktur, die derjenigen der in Fig. 6 gezeigten Hauptwalze 160 entspricht. Während in Fig. 9 nur ein rechter Endabschnitt 406 der Hauptwalze 402 gezeigt ist, ist einzusehen, dass das linke Ende der Walze 402 ein Spiegelbild des rechten Endes 406 ist und somit die gleichen Bezugszeichen, die dazu verwendet werden, das rechte Ende 406 zu beschreiben, für das linke Ende der Hauptwalze 402 gelten werden.

Die Hauptwalze 402 umfasst eine zylindrische Mittelfläche 408, linke und rechte kreisförmige Enden 410, linke und rechte zylindrische Endflächen 412 und linke und rechte geneigte Ringflächen 414. Die zylindrischen Endflächen 412 sind neben jeweiligen kreisförmigen Enden 410 angeordnet. Die zylindrische Mittelfläche 408 weist einen Umfang auf, der kleiner als der Umfang der zylindrischen Endflächen 412 ist. Die geneigten Ringflächen 414 stellen einen Übergang von der zylindrischen Mittelfläche 408 zu den zylindrischen Endflächen 412 bereit. Die zylindrische Mittelfläche 408 umfasst zumindest einen Leerraum, wie eine Nut, ein Loch oder eine Pore, um eine Druckdifferenz über die Membran 20 und jedes dazwischenliegende Material hinweg zu erleichtern.

Der Abstand zwischen den geneigten Ringflächen 414 der Hauptwalze 402 ist derart gewählt, dass er annähernd gleich der Breite der semipermeablen Membran 20 ist. Die geneigten Ringflächen 414 definieren eine Führungsstrecke für die semipermeable Membran 20 und die Bahnträgerschicht 142. Vorzugsweise umfasst eine jede der semipermeablen Membran 20 und der Bahnträgerschicht 142 zwei verjüngte Außenränder, die die geneigten Ringflächen 414 berühren. Insbesondere bevorzugt umfasst die semipermeable Membran 20 zwei verjüngte, undurchlässige, sich in Längsrichtung erstreckende Außenränder 20A, 20B (siehe Fig. 6), um die Abdichtung entlang der geneigten Ringflächen 414 zu verbessern. Die Bahnträgerschicht 142 umfasst eine Filzschicht 142A und eine hydrophobe Schicht 142B. Die Profile der semipermeablen Membran 20 und der Bahnträgerschicht 142 sind vorzugsweise derart bemessen, dass sie in das Walzenprofil der Hauptwalze 402 zwischen den geneigten Ringflächen 414 passen, so dass die Membran 20 und die zylindrischen Endflächen 412 im wesentlichen die gleiche Umfangshöhe aufweisen. Im Betrieb wäre eine kontinuierliche Bahn, wie eine Papierbahn (nicht gezeigt) zwischen der semipermeablen Membran 20 und der Bahnträgerschicht 142 angeordnet.

An den kreisförmigen Enden 410 sind austauschbare Enddichtungen 416 angebracht, die mehrere Fluidhohlräume 418 umfassen. Die Anbringung wird durch Klebstoff oder Befestigungselemente bewirkt. Die austauschbaren Enddichtungen 416 sind vorzugsweise aus einem elastischen Material, wie beispielsweise Gummi, hergestellt und können ein Verstärkungsgewebe, wie Nylon oder Stahl, umfassen.

Die Druckwalze 404 umfasst eine im allgemeinen zylindrische Struktur, die derjenigen der in den Fig. 1-3 gezeigten Druckwalze 64 entspricht.

Während nur ein rechter Endabschnitt 420 der Druckwalze 404 in Fig. 9 gezeigt ist, ist einzusehen, dass das linke Ende der Druckwalze 404 ein Spiegelbild des rechten Endes 420 ist und somit die gleichen Bezugszeichen, die dazu verwendet werden, das rechte Ende 420 zu beschreiben, für das linke Ende der Druckwalze 404 gelten werden.

Die Druckwalze 404 umfasst eine zylindrische Mittelfläche 422 und linke und rechte kreisförmige Enden 424. Eine Abdichtungshülse 426 mit einer Innenfläche 428 und einer Außenfläche 430 ist über der zylindrischen Mittelfläche 422 aufgenommen und in einer festen Beziehung mit der Druckwalze 404 aufgrund von Reibungskräften gehalten, die zwischen der zylindrischen Mittelfläche 422 und der Innenfläche 428 der Abdichtungshülse 426 wirken. Alternativ kann die Abdichtungshülse 426 durch Klebstoff oder durch Befestigungselemente, die unter der Außenfläche 430 der Abdichtungshülse 426 angeordnet und in der zylindrischen Mittelfläche 422 aufgenommen sind, an ihrer Stelle gehalten werden. Vorzugsweise ist jedoch jede Abdichtungshülse 426 derart austauschbar, dass, wenn die Abdichtungshülse 426 ein unannehmbares Ausmaß an Verschleiß zeigt, die Abdichtungshülse 426 ohne die Notwendigkeit, die Druckwalze 404 wegzuwerfen, ausgetauscht werden kann. Die Abdichtungshülse 426 umfasst eine Beanspruchungsschicht 432 und mehrere Fluidhohlräume 434.

An den kreisförmigen Enden 424 sind austauschbare Enddichtungen 436 angebracht, die mehrere Fluidhohlräume 438 umfassen. Die Anbringung wird mittels Klebstoff oder Befestigungselementen bewirkt. Die austauschbaren Enddichtungen 436 sind vorzugsweise aus einem elastischen Material, wie beispielsweise Gummi, hergestellt und können ein Verstärkungsgewebe, wie Nylon oder Stahl, umfassen.

Die Abdichtungshülse 426 ist vorzugsweise aus einem elastischen Material, wie beispielsweise Gummi, hergestellt. Die Beanspruchungsschicht 432 der Abdichtungshülse 426 wird dazu verwendet, die Hoop- oder Umreifungsspannungen und/oder Beanspruchungen der Abdichtungshülse 426 über die Maschine hinweg zu halten, und umfasst ein Verstärkungsgewebe, wie beispielsweise Nylon oder Stahl. Die Größe, Form und Geometrie der Fluidhohlräume 434 sind derart gewählt, dass sie insbesondere in der Nähe der sich in Längsrichtung erstreckenden Ränder 20A, 20B der semipermeablen Membran 20 elastisch verformbar sind. Ebenso bevorzugt erstrecken sich die Fluidhohlräume 434 entweder in Umfangsrichtung um die Abdichtungshülse 426 herum in einem wiederholten Muster über die Breite der Druckwalze 404 hinweg, oder über die Breite der Druckwalze 404 hinweg in einem wiederholten Muster um den Umfang der Abdichtungshülse 426 herum. Alternativ können sich die Hohlräume 434 diagonal um die Abdichtungshülse 426 herum erstrecken.

Die Fluidhohlräume 434 sind mit einem Fluid, wie beispielsweise Luft, Wasser oder Gel, unter Druck gesetzt, um eine nachgiebige, jedoch feste Dichtung mit der semipermeablen Membran 20 um den zylindrischen Endflächen 412 der Hauptwalze 402 aufrechtzuerhalten. Bei einer Form der Erfindung werden die Fluidhohlräume 434 zum Zeitpunkt der Herstellung der Abdichtungshülse 426 unter Druck gesetzt. Alternativ werden die Drucklufthohlräume 434 zum Zeitpunkt der Herstellung der Abdichtungshülse 426 nicht unter Druck gesetzt, sondern vielmehr kann die Abdichtungshülse 426 ein oder mehrere Ventilöffnung(en) 440 umfassen, wie beispielsweise die Art, die gewöhnlich dazu verwendet wird, um Luft in einen Luftreifen einzuleiten, um Fluid aufzunehmen und somit die Hohlräume 434 unter Druck zu setzen. Alternativ können die Ventilöffnung(en) 440 offene Öffnungen sein, die mit einer Fluidquelle über eine Fluidleitung und eine drehbare Fluidkupplung verbunden sind. Bei manchen Anwendungen kann es erwünscht sein, die Fluidhohlräume 434 miteinander zu verbinden, um jegliche von außen aufgebrachte Kräfte zu verteilen und effektiv einen einzigen Hohlraum zu bilden.

Die Fluidhohlräume 418, 438 der austauschbaren Enddichtungen 416, 436 sind mit einem Fluid, wie Luft, Wasser oder Gel, unter Druck gesetzt. Die Größe, Form und Geometrie der Hohlräume 418, 438 sind derart gewählt, dass sie elastisch verformbar sind, um eine nachgiebige aber feste Dichtung zwischen den austauschbaren Enddichtungen 416, 436 und mit den zugeordneten Abdichtungsplatten, wie die Abdichtungsplatten 108, 110 von Fig. 3, aufrechtzuerhalten. Bei einer Form der Erfindung werden die Fluidhohlräume 418, 438 zum Zeitpunkt der Herstellung der Enddichtungen 416, 436 unter Druck gesetzt. Alternativ werden die Fluidhohlräume 418, 438 zum Zeitpunkt der Herstellung der Enddichtungen 416, 436 nicht unter Druck gesetzt. Vielmehr können die austauschbaren Enddichtungen 416, 436 jeweils eine oder mehrere Ventilöffnung(en) 442, 444 umfassen, wie beispielsweise die Art, die gewöhnlich dafür verwendet wird, um Luft in einen Luftreifen einzuleiten, um Fluid aufzunehmen und somit die Hohlräume 418, 438 unter Druck zu setzen. Bei manchen Anwendungen kann es erwünscht sein, die Fluidhohlräume 418 miteinander zu verbinden oder die Fluidhohlräume 438 miteinander zu verbinden. Das Verbinden der Hohlräume bildet effektiv einen einzigen Hohlraum, um jegliche von außen aufgebrachten Kräfte innerhalb des gebildeten einzigen Hohlraums zu verteilen.

In den Figuren 1 bis 10 ist die betreffende Membran jeweils zu erkennen. Eine solche Membran ist bevorzugt auch bei den Ausführungsformen der erfindungsgemäßen Vorrichtung gemäß den Figuren 12 und 13 vorgesehen. Auch hier ist die Membran zweckmäßigerweise wieder auf der den höheren Druck aufweisenden Seite der Faserstoffbahn angeordnet.

Es ist somit ein Verfahren zur Entwässerung einer Faserstoffbahn, insbesondere einer Papier- oder Kartonbahn vorgesehen, bei dem die Faserstoffbahn durch eine Entwässerungszone geführt wird, in der sie zumindest teilweise durch eine Beaufschlagung mit unter Druck stehendem Verdrängungsfluid, insbesondere Verdrängungsgas, entwässert wird, wobei die Faserstoffbahn zusammen mit einer porösen Membran durch die Entwässerungszone geführt und durch die Membran hindurch mit dem Verdrängungsfluid beaufschlagt wird.

Als Membran kann beispielsweise eine aus Folienmaterial mit Durchgangslöchern bestehende Membran verwendet werden.

Der Druck des die Membran beaufschlagenden Verdrängungsfluids ist vorzugsweise größer als der Umgebungsdruck.

Es kann insbesondere wieder auch eine Membran verwendet werden, wie sie im Zusammenhang mit dem ersten Aspekt der Erfindung beschrieben wurde.

Die Membran kann insbesondere mit zusammenhängenden Poren versehen sein:
Fig. 10 zeigt in schematischer Darstellung eine beispielhafte Ausführungsform einer Vorrichtung 10 zur Entwässerung einer Faserstoffbahn 12. Bei der Faserstoffbahn 12 kann es sich insbesondere um eine Papier- oder Kartonbahn handeln.

Die Entwässerungsvorrichtung 10 umfasst eine Entwässerungszone E, in der die Faserstoffbahn 12 zumindest teilweise durch eine Beaufschlagung mit unter Druck stehendem Verdrängungsfluid, insbesondere Verdrängungsgas 14, entwässert wird. Dabei wird die Faserstoffbahn 12 zusammen mit einer Membran 16 und einem Sieb- oder Filzband 18 durch die Entwässerungsvorrichtung 10 geführt, wobei die Faserstoffbahn 12 durch die Membran 16 hindurch mit dem Verdrängungsgas 14 beaufschlagt wird. Das Sieb- oder Filzband 18 liegt auf der gegenüberliegenden Seite der Faserstoffbahn 12. Die Faserstoffbahn 12 wird somit zwischen der mit Gasdruck beaufschlagten Membran 16 und dem Sieb- oder Filzband 18 durch die Entwässerungszone E geführt.

Beim vorliegenden Ausführungsbeispiel umfasst die Entwässerungszone E eine den Gasdruck liefernde Verdrängungsentwässerungseinheit 20, die mit ihrer Gasaustrittsseite 25 einer beispielsweise durch eine Walze gebildeten Gegenfläche 24 gegenüberliegt, um mit dieser einen in Bahnlaufrichtung L verlängerten Spalt 26 zu bilden, durch den die Membran 16, das Sieb- oder Filzband 18 und die dazwischenliegende Faserstoffbahn 12 hindurchgeführt sind.

Wie anhand der Fig. 10 zu erkennen ist, ist die Entwässerungszone E in mehrere Sektionen unterteilt, in denen der angelegte Gasdruck individuell einstellbar ist. Im vorliegenden Fall sind z.B. drei solche Sektionen E1, E2 und E3 vorgesehen. Grundsätzlich ist auch eine beliebige andere Anzahl von Sektionen möglich. So sind insbesondere auch vier oder mehr Sektionen denkbar. Die in den verschiedenen Sektionen E1, E2 und E3 vorherrschenden Drücke sind in der Fig. 10 mit p₁, p₂ und p₃ gekennzeichnet.

Die verschiedenen Sektionen Ei, d.h. beim vorliegenden Ausführungsbeispiel die Sektionen E1, E2 und E3, können über die Breite sektioniert sein, d.h. es können über die Breite unterschiedliche Drücke vorgesehen sein.

Die Gegenfläche 24 kann geschlossen, offen (gerillt, ...) oder durchlässig sein.

Wie sich aus der Fig. 11 ergibt, kann in Entwässerungsrichtung betrachtet hinter der Gegenfläche 24 ein Kasten 28 angeordnet sein, der die Flüssigkeit und / oder das Gas aufnimmt. Der Kasten 28 kann besaugt, d.h. als Saugkasten vorgesehen sein. Auch hier können in Bahnlaufrichtung L wieder mehrere Zonen Si vorgesehen sein, die mit unterschiedlichen Drücken (z.B. Überdrücken und/oder Unterdrücken) beaufschlagt werden können. Im vorliegenden Fall sind beispielsweise wieder drei Zonen S1, S2 und S3 vorgesehen. Grundsätzlich ist jedoch auch hier wieder jede beliebige andere Anzahl von Zonen möglich. An den Stellen 30 ist beispielsweise eine Abfuhr von Flüssigkeit oder Gas möglich.

Im übrigen besitzt die Ausführungsform gemäß Fig. 11 zumindest im wesentlichen wieder den gleichen Aufbau wie die der Fig. 10. Einander entsprechenden Teilen sind gleiche Bezugszeichen zugeordnet.

Mit diesen Entwässerungsvorrichtungen 10 kann das Ergebnis des Verdrängungsentwässerungsprozesses in Bezug auf den endgültigen Trockengehalt und papiertechnische Eigenschaften der fertigen Faserstoffbahn 12 wie beispielsweise das spezifische Volumen, die Porosität, die Oberflächenrauhigkeit und/oder dergleichen gezielt gesteuert werden. Zur Steuerung des Entwässerungsverdrängungsprozesses kann der angelegte Gasdruck längs der Entwässerungszone in der gewünschten Weise variiert werden. Somit kann der Entwässerungsprozess direkt während des Betriebs eingestellt werden. Dabei kann beispielsweise eine schonende Anfangsentwässerung bei einem niedrigen Gasdruck erfolgen. Wird ein hoher Endtrockengehalt gefordert, so dass kann der Gasdruck in den hinteren Sektionen der Entwässerungszone E entsprechend erhöht werden. Wird dagegen ein hohes Volumen für die fertige Faserstoffbahn 12 gefordert, so kann der Gasdruck in den hinteren Sektionen der Entwässerungszone E entsprechend niedrig eingestellt werden. Es ist somit insbesondere auch ein jeweiliges Druckprofil beispielsweise in Maschinenrichtung einstellbar.

Auch hier kann insbesondere wieder eine Membran verwendet werden, wie sie im Zusammenhang mit dem ersten Aspekt der Erfindung beschrieben wurde. Dabei kann die Membran insbesondere auch wieder mit zusammenhängenden Poren versehen sein.

Fig. 12 zeigt in schematischer Darstellung eine erste Ausführungsform der erfindungsgemäßen Vorrichtung 10 zur Entwässerung einer Faserstoffbahn 12. Bei der Faserstoffbahn 12 kann es sich insbesondere um eine Papier- oder Kartonbahn handeln.

Die Entwässerungsvorrichtung 10 umfasst eine Verdrängungsentwässerungszone E, in der die Faserstoffbahn 12 zumindest teilweise durch eine Beaufschlagung mit Verdrängungsfluid, hier z.B. Verdrängungsgas 14, entwässert wird.

Der Verdrängungsentwässerungszone E ist eine Presse 16 vorgeschaltet. Dabei wird die Faserstoffbahn 12 zunächst durch die vorgeschaltete Presse 16 und daraufhin durch die Verdrängungsentwässerungszone E geführt.

Beim vorliegenden Ausführungsbeispiel der erfindungsgemäßen Vorrichtung, ist die vorgeschaltete Presse 16 durch eine Schuhpresse gebildet.

Die Faserstoffbahn 12 ist beim vorliegenden Ausführungsbeispiel der erfindungsgemaßen Vorrichtung, zusammen mit einem Sieb- oder Filzband 18 durch die Presse 16 und die Verdrängungsentwässerungszone E geführt.

Die Entwässerungszone E umfasst beim vorliegenden Ausführungsbeispiel der erfindungsgemäßen Vorrichtung eine Verdrängungsentwässerungseinheit 20, die mit ihrer Gasaustrittsseite einer Gegenwalze 22 gegenüberliegt, über die die mit Verdrängungsgas 14 beaufschlagte Faserstoffbahn 12 und das Sieb- oder Filzband 18 geführt sind.

Figur 13 zeigt eine weitere Ausführungsform der erfindungsgemaßen Vorrichtung, die sich von der der Fig. 12 lediglich dadurch unterscheidet, der Fig. 12 lediglich dadurch unterscheidet, dass als der Verdrängungsentwässerungszone E vorgeschaltete Presse 16' eine Walzenpresse vorgesehen ist. Im übrigen besitzt diese Entwässerungsvorrichtung 10 den gleichen Aufbau wie die in der Fig. 12 dargestellte Vorrichtung. Einander entsprechenden Teilen sind gleiche Bezugszeichen zugeordnet.

Grundsätzlich kann auch eine nachgeschaltete mechanische Presse vorgesehen sein.

Bei den dargestellten Entwässerungsvorrichtungen können das Ausmaß der Blattkompression und die Höhe des angelegten Gasdruckes getrennt gesteuert werden. Dabei ist es insbesondere möglich, das Ergebnis des Verdrängungsentwässerungsprozesses in Bezug auf den endgültigen Trockengehalt und papiertechnische Eigenschaften der fertigen Faserstoffbahn wie spezifisches Volumen, Porosität, Oberflächenrauhigkeit und/oder der dergleichen gezielt zu steuern. Durch die der Verdrängungsentwässerungszone vorgeschaltete Presse kann das Faservlies auf das gewünschte Maß vorkompaktiert werden. Hierdurch kann die Permeabilität des Faservlieses in der gewünschten Weise eingestellt werden. Durch die Entkopplung des Entwässerungs- und Komptaktierungsprozesses können somit die Eigenschaften des fertigen Papiers gezielt eingestellt werden. Wird das Vlies stark vorkompaktiert, so kann mehr Wasser aus dem Vlies entfernt werden. Dies ist insbesondere bei solchen Papiersorten erforderlich, bei denen in erster Linie ein hoher Trockengehalt nach der Presse gefordert wird.

Auch hier kann insbesondere wieder eine solche Membran verwendet werden, wie sie eingangs sowie im Zusammenhang mit den restlichen Figuren beschrieben wurde. Dabei kann die Membran insbesondere auch wieder mit zusammenhängenden Poren versehen sein.

Grundsätzlich sind beliebige Kombinationen der verschiedenen Aspekte möglich.

## Patentansprüche

1. Verfahren zur Entwässerung einer Faserstoffbahn (12), insbesondere einer Papier- oder Kartonbahn, bei dem die Faserstoffbahn (12) durch eine Verdrängungsentwässerungszone (E) geführt wird, in der sie zumindest teilweise durch eine Beaufschlagung mit Verdrängungsfluid (14), insbesondere Verdrängungsgas, entwässert wird, und überdies durch eine der Verdrängungsentwässerungszone (E) vorgeschaltete Presse (16, 16') geführt wird, wobei
die Faserstoffbahn (12) zusammen mit einer porösen Membran durch die Verdrängungsentwässerungszone (E) geführt und durch die Membran hindurch mit dem Verdrängungsfluid bzw. -gas beaufschlagt wird, **dadurch gekennzeichnet dass** die Permeabilität der Membran so gewählt wird, dass eine vorbestimmte Fluidströmung, durch die Membran hindurch zu der Faserstoffbahn (12) und in der Membran ein Druckabfall erzeugt wird, der dazu führt dass über die Membran eine mechanische Druckkraft auf die Faserstoffbahn aufgebracht wird, wobei die Faserstoffbahn (12) in der Verdrängungsentwässerungszone (E) aufgrund der durch den Druckabfall erzeugten Druckkraft der Membran komprimiert wird.

2. Verfahren nach Anspruch 1,
**dadurch gekennzeichnet,**
**dass** als vorgeschaltete Presse eine Schuhpresse (16) verwendet wird.

3. Verfahren nach Anspruch 1,
**dadurch gekennzeichnet,**
**dass** als vorgeschaltete Presse eine Walzenpresse (16') verwendet wird.

4. Verfahren nach einem der vorhergehenden Ansprüche,
**dadurch gekennzeichnet,**
**dass** als Membran eine Membran verwendet wird, deren Dicke ungefähr 2,54 mm oder weniger ist und die ein semipermeables Formgewebe mit mehreren miteinander in Verbindung stehenden Poren umfasst, das eine Permeabilität aufweist, die größer als Null und kleiner als ungefähr 0,025 m/s ist, wie durch das TAPPI-Testverfahren TIP 0404-20 gemessen.

5. Verfahren nach Anspruch 4,
**dadurch gekennzeichnet,**
**dass** die Permeabilität größer als Null und kleiner als 0,01 m/s ist.

6. Verfahren nach Anspruch 4 oder 5,
**dadurch gekennzeichnet,**
**dass** die Permeabilität durch mindestens einen Faktor der Faktoren Größe, Form, Häufigkeit und Muster einer Vielzahl von Poren in dem Formgewebe bestimmt ist.

7. Verfahren nach einem der Ansprüche 4 bis 6,
**dadurch gekennzeichnet,**
**dass** das Forangewebe in der Nähe einer Oberfläche der Membran eine Strömungswiderstandsschicht bildet.

8. Verfahren nach Anspruch 7,
**dadurch gekennzeichnet,**
**dass** die Membran eine Fluidverteilungsschicht neben der Strömungswiderstandsschicht umfasst.

9. Verfahren nach einem der Ansprüche 4 bis 8,
**dadurch gekennzeichnet,**
**dass** die Membran eine abriebbeständige Oberfläche umfasst.

10. Verfahren nach einem der Ansprüche 4 bis 9,
**dadurch gekennzeichnet,**
**dass** der Prozentsatz des Membranleerraums kleiner als 40 Prozent ist.

11. Verfahren nach einem der vorhergehenden Ansprüche,
**dadurch gekennzeichnet,**
**dass** die Membran gemäß einem Verfahren hergestellt wird, das die folgenden Schritte umfasst:
es wird ein Trägergewebe bereitgestellt, das permeabel ist, und es werden mehrere miteinander in Verbindung stehende Poren (117) in dem Trägergewebe gebildet, wobei
zur Bildung eines die miteinander in Verbindung stehenden Poren (117) aufweisenden semipermeablen Abschnitts (20C) der Membran über Wärme schmelzbare und nicht über Wärme schmelzbare Fasern gemischt werden,
die Fasermischung in das Trägergewebe eingenäht wird und Wärme aufgebracht wird, um die über Wärme schmelzbaren Fasern zu schmelzen, die Leerräume in der Form von miteinander in Verbindung stehenden Poren (117) zurücklassen, und
zwei sich in Längsrichtung der Membran erstreckende Randabschnitte (20A, 20B) gebildet werden, zwischen denen der semipermeable Abschnitt angeordnet ist,
wobei die Membran eine Dicke von weniger als 2,54 mm aufweist und der semipermeable Abschnitt eine Permeabilität aufweist, die größer als Null und kleiner als 0,025 m/ s ist, wie durch das TAPPI-Testverfahren TIP 0404-20 gemessen.

12. Verfahren nach Anspruch 11,
**dadurch gekennzeichnet,**
**dass** der Nähschritt den Schritt umfasst, dass die Fasermischung in das Trägergewebe eingenäht wird, um in der Nähe der Oberfläche der Membran eine Strömungswiderstandsschicht zu bilden.

13. Verfahren nach Anspruch 12,
**dadurch gekennzeichnet,**
**dass** das Verfahren den Schritt umfasst, dass durch den nicht die Fasermischung aufweisenden Rest des Trägergewebes eine Fluid verteilungsschich in der Membran definert wird, die aus der Widerstandsschicht eine Fluidströmung aufnimmt und verteilt.

14. Verfahren nach Anspruch 11,
**dadurch gekennzeichnet,**
**dass** die zwei sich in Längsrichtung der Membran erstreckenden Randabschnitte (20A, 20B) undurchlässig gebildet werden.

15. Verfahren nach Anspruch 12 und 13,
**dadurch gekennzeichnet,**
**dass** der Bildungsschritt die Schritte umfasst, dass sowohl die Strömungswiderstandsschicht als auch die Fluidverteilungsschicht gebildet wird.

16. Verfahren nach Anspruch 4,
**dadurch gekennzeichnet,**
**dass** ein permeables Trägergewebe bereitgestellt wird und die mehreren mit einander in Verbindung stehenden Poren in dem Trägergewebe gebildet werden, wobei der Bildungsschritt den Schritt umfasst, dass Beschichtungslagen auf das Trägergewebe aufgebracht werden, bis die gewünschte Permeabilität erreicht ist.

17. Verfahren nach Anspruch 16,
**dadurch gekennzeichnet,**
**dass** das Verfahren den Schritt umfasst, dass die Beschichtungsart verändert wird, um die Permeabilität einzustellen.

18. Verfahren nach Anspruch 16,
**dadurch gekennzeichnet,**
**dass** das Verfahren den Schritt umfasst, dass Luft in die Beschichtung hinein mitgerissen wird, um die Permeabilität einzustellen.

19. Verfahren nach Anspruch 16,
**dadurch gekennzeichnet,**
**dass** das Verfahren den Schritt umfasst, dass der Feststoffgehalt der Beschichtung eingestellt wird, um die Permeabilität einzustellen.

20. Vorrichtung (10) zur Entwässerung einer Faserstoffbahn (12), insbesondere einer Papier- oder Kartonbahn, mit einer Verdrängungsentwässerungszone (E), in der die Faserstoffbahn (12) zumindest teilweise durch eine Beaufschlagung mit Verdrängungsfluid (14), insbesondere Verdrängungsgas, entwässert wird, der Verdrängungsentwässerungszone (E) eine Presse (16, 16') vorgeschaltet ist und die Faserstoffbahn (12) zunächst durch die vorgeschaltete Presse (16, 16') und daraufhin durch die Verdrängungsentwässerungszone (E) geführt ist, wobei
die Faserstoffbahn (12) zusammen mit einer porösen Membran durch die Verdrängungsentwässerungszone (E) geführt und durch die Membran hindurch mit dem Verdrängungsfluid bzw. -gas beaufschlagbar ist, **dadurch gekennzeichnet, dass** die Permeabilität der Membran so gewählt ist, dass eine vorbestimmte Fluidströmung durch die Membran hindurch zu der Faserstoffbahn und in der Membran ein Druckabfall erzeugt wird, der dazu fürht, dass über die Membran eine mechanische Druckkraft auf die Faserstoffbahn (12) aufgebracht wird, wobei die Faserstoffbahn (12) in der Verdrängungsentwäserungszone (E) aufgrund der durch den Druckabfalls erzeugten Druckkraft der Membran komprimiert wird.

21. Vorrichtung nach Anspruch 20,
**dadurch gekennzeichnet ,**
**dass** die Presse (16, 16') eine mechanische Presse ist.

22. Vorrichtung nach Anspruch 20 oder 21,
**dadurch gekennzeichnet ,**
**dass** als vorgeschaltete Presse eine Schuhpresse (16) vorgesehen ist.

23. Vorrichtung nach Anspruch 20 oder 21,
**dadurch gekennzeichnet ,**
**dass** als vorgeschaltete Presse eine Walzenpresse (16') vorgesehen ist.

24. Vorrichtung nach einem der Ansprüche 20 bis 23,
**dadurch gekennzeichnet ,**
**dass** als Membran eine Membran vorgesehen ist, deren Dicke ungefähr 2,545 mm oder weniger ist und die ein semipermeables Formgewebe mit mehreren miteinander in Verbindung stehenden Poren umfasst, das eine Permeabilität aufweist, die größer als Null und kleiner als ungefähr 0,025 m/s ist, wie durch das TAPPI-Testverfahren TIP 0404-20 gemessen.

25. Vorrichtung nach Anspruch 24,
**dadurch gekennzeichnet,**
**dass** die Permeabilität größer als Null und kleiner als 0,01 m/s ist.

26. Vorrichtung nach Anspruch 24 oder 25,
**dadurch gekennzeichnet,**
**dass** die Permeabilität durch mindestens einen Faktor der Faktoren Größe, Form, Häufigkeit und Muster einer Vielzahl von Poren in dem Formgewebe bestimmt ist.

27. Vorrichtung nach einem der Ansprüche 24 bis 26,
**dadurch gekennzeichnet,**
**dass** das Formgewebe eine Strömungswiderstandsschicht in der Nähe einer Oberfläche der Membran bildet.

28. Vorrichtung nach Anspruch 27,
**dadurch gekennzeichnet,**
**dass** die Membran eine Fluidverteilungsschicht neben der Strömungswiderstandsschicht umfasst.

29. Vorrichtung nach einem der Ansprüche 24 bis 28,
**dadurch gekennzeichnet,**
**dass** die Membran eine abriebbeständige Oberfläche umfasst.

30. Vorrichtung nach einem der Ansprüche 24 bis 29,
**dadurch gekennzeichnet,**
**dass** der Prozentsatz des Membranleerraums kleiner als 40 Prozent ist.

31. Vorrichtung nach einem der Ansprüche 20 bis 30,
**dadurch gekennzeichnet,**
**dass** als Membran eine gemäß einem Verfahren hergestellte Membran vorgesehen ist, das die folgenden Schritte umfasst:
es wird ein Trägergewebe bereitgestellt, das permeabel ist, und
es werden mehrere miteinander in Verbindung stehende Poren (117) in dem Trägergewebe gebildet, wobei
zur Bildung eines die miteinander in Verbindung stehenden Poren aufweisenden semipermeablen Abschnitts (20c) der Membran über Wärme schmelzbare und nicht über Wärme schmelzbare Fasern gemischt werden, und
die Fasermischung in das Trägergewebe eingenäht wird und Wärme aufgebracht wird, um die über Wärme schmelzbaren Fasern zu schmelzen, die Leerräume in der Form von miteinander in Verbindung stehenden Poren (117) zurücklassen,
wobei die Membran eine Dicke von weniger als 2,54 mm aufweist und der semipermeable Abschnitt eine Permeabilität aufweist, die größer als Null und kleiner als 0,025 m/s ist, wie durch das TAPPI-Testverfahren TIP 0404-20 gemessen.

32. Vorrichtung nach Anspruch 31,
**dadurch gekennzeichnet,**
**dass** der Nähschritt den Schritt umfasst, dass
die Fasermischung in das Trägergewebe eingenäht wird, um in der Nähe der Oberfläche der Membran eine Strömungswiderstandsschicht zu bilden.

33. Vorrichtung nach Anspruch 32,
**dadurch gekennzeichnet,**
**dass** durch den nicht die Fasermischung aufweisenden Rest des Trägergewebes eine Fluidverteilungsschicht in der Membran definiert wird, die aus der Widerstandsschicht eine Fluidströmung aufnimmt und verteilt.

34. Vorrichtung nach Anspruch 31,
**dadurch gekennzeichnet,**
**dass** zwei undurchlässige, sich in Längsrichtung der Membran erstreckende Randabschnitte (20A, 20B) gebildet werden.

35. Vorrichtung nach Anspruch 32 und 33,
**dadurch gekennzeichnet,**
**dass** der Bildungsschritt die Schritte umfasst, dass sowohl die Strömungswiderstandsschicht als auch die Fluidverteilungsschicht gebildet wird.

36. Vorrichtung nach Anspruch 24,
**dadurch gekennzeichnet,**
**dass** als Membran eine gemäß einem Verfahren hergestellte Membran vorgesehen ist, bei dem ein permeables Trägergewebe bereitgestellt wird und die mehreren mit einander in Verbindung stehenden Poren in dem Trägergewebe gebildet werden, wobei der Bildungsschritt den Schritt umfasst, dass Beschichtungslagen auf das Trägergewebe aufgebracht werden, bis die gewünschte Permeabilität erreicht ist.

37. Vorrichtung nach Anspruch 36,
**dadurch gekennzeichnet,**
**dass** das Verfahren den Schritt umfasst, dass die Beschichtungsart verändert wird, um die Permeabilität einzustellen.

38. Vorrichtung nach Anspruch 36,
**dadurch gekennzeichnet,**
**dass** das Verfahren den Schritt umfasst, dass Luft in die Beschichtung hinein mitgerissen wird, um die Permeabilität einzustellen.

39. Vorrichtung nach Anspruch 36,
**dadurch gekennzeichnet,**
**dass** das Verfahren den Schritt umfasst, dass der Feststoffgehalt der Beschichtung eingestellt wird, um die Permeabilität einzustellen.

## Claims

1. Process for dewatering a fibrous web (12), in particular a paper or board web, in which the fibrous web (12) is led through a displacement dewatering zone (E), in which it is at least partly dewatered by being acted on with displacement fluid (14), in particular displacement gas, and, moreover, is led through a press (16, 16') connected upstream of the displacement dewatering zone (E), the fibrous web (12) being led through the displacement dewatering zone (E) together with a porous membrane and being acted on with the displacement fluid or gas through the membrane,
**characterized in that** the permeability of the membrane is chosen such that a predetermined fluid flow through the membrane towards the fibrous web (12) is produced and, in the membrane, a pressure drop is produced which leads to a mechanical compressive force being applied to the fibrous web via the membrane, the fibrous web (12) in the displacement dewatering zone (E) being compressed on account of the compressive force produced by the pressure drop of the membrane.

2. Process according to Claim 1, **characterized in that** the upstream press used is a shoe press (16).

3. Process according to Claim 1, **characterized in that** the upstream press used is a roll press (16').

4. Process according to one of the preceding claims, **characterized in that** the membrane used is a membrane whose thickness is approximately 2.54 mm or less and which comprises a semi-permeable forming fabric having a plurality of interconnecting pores, which has a permeability which is greater than zero and less than approximately 0.025 m/s, as measured by the TAPPI test method TIP 0404-20.

5. Process according to Claim 4, **characterized in that** the permeability is greater than zero and less than 0.01 m/s.

6. Process according to Claim 4 or 5, **characterized in that** the permeability is determined by at least one factor comprising the factors size, shape, frequency and pattern of a large number of pores in the forming fabric.

7. Process according to one of Claims 4 to 6, **characterized in that** the forming fabric forms a flow resistance layer in the vicinity of a surface of the membrane.

8. Process according to Claim 7, **characterized in that** the membrane comprises a fluid distribution layer in addition to the flow resistance layer.

9. Process according to one of Claims 4 to 8, **characterized in that** the membrane comprises an abrasion-resistant surface.

10. Process according to one of Claims 4 to 9, **characterized in that** the percentage of the empty membrane space is less than 40%.

11. Process according to one of the preceding claims, **characterized in that** the membrane is produced in accordance with a process which comprises the following steps:
a carrier fabric is provided which is permeable and a plurality of interconnecting pores (117) is formed in the carrier fabric,
in order to form a semi-permeable section (20C) of the membrane having the interconnecting pores (117), fibres which can be melted by heat and fibres which cannot be melted by heat are mixed,
the fibre mixture is sewn into the carrier fabric and heat is applied in order to melt the fibres that can be melted by heat, leaving behind the empty spaces in the form of interconnecting pores (117), and
two edge sections (20A, 20B) extending in the longitudinal direction of the membrane are formed, between which the semi-permeable section is arranged,
the membrane having a thickness of less than 2.54 mm and the semi-permeable section having a permeability which is greater than zero and less than 0.025 m/s, as measured by the TAPPI test method TIP 0404-20.

12. Process according to Claim 11, **characterized in that** the sewing step comprises the step of sewing the fibre mixture into the carrier fabric in order to form a flow resistance layer in the vicinity of the surface of the membrane.

13. Process according to Claim 12, **characterized in that** the process comprises the step of the remainder of the carrier fabric not having the fibre mixture defining a fluid distribution layer in the membrane, which picks up and distributes a fluid flow from the resistance layer.

14. Process according to Claim 11, **characterized in that** the two edge sections (20A, 20B) extending in the longitudinal direction of the membrane are impermeable.

15. Process according to Claim 12 and 13, **characterized in that** the formation step comprises the steps of forming both the fluid resistance layer and the fluid distribution layer.

16. Process according to Claim 4, **characterized in that** a permeable carrier fabric is provided and the plurality of interconnecting pores are formed in the carrier fabric, the formation step comprising the step of applying coating layers to the carrier fabric until the desired permeability is achieved.

17. Process according to Claim 16, **characterized in that** the process comprises the step of changing the type of coating in order to adjust the permeability.

18. Process according to Claim 16, **characterized in that** the process comprises the step of air being entrained in the coating in order to adjust the permeability.

19. Process according to Claim 16, **characterized in that** the process comprises the step of adjusting the solids content of the coating in order to adjust the permeability.

20. Apparatus (10) for dewatering a fibrous web (12), in particular a paper or board web, having a displacement dewatering zone (E), in which the fibrous web (12) is at least partly dewatered by being acted on with displacement fluid (14), in particular displacement gas, a press (16, 16') is connected upstream of the displacement dewatering zone (E) and the fibrous web (12) is led first through the upstream press (16, 16') and then through the displacement dewatering zone (E), the fibrous web (12) being led through the displacement dewatering zone (E) together with a porous membrane and being acted on with the displacement fluid or gas through the membrane,
**characterized in that** the permeability of the membrane is chosen such that a predetermined fluid flow through the membrane towards the fibrous web is produced and, in the membrane, a pressure drop is produced which leads to a mechanical compressive force being applied to the fibrous web (12) via the membrane, the fibrous web (12) in the displacement dewatering zone (E) being compressed on account of the compressive force produced by the pressure drop of the membrane.

21. Apparatus according to Claim 20, **characterized in that** the press (16, 16') is a mechanical press.

22. Apparatus according to Claim 20 or 21, **characterized in that** the upstream press provided is a shoe press (16).

23. Apparatus according to Claim 20 or 21, **characterized in that** the upstream press provided is a roll press (16').

24. Apparatus according to one of Claims 20 to 23, **characterized in that** the membrane provided is a membrane whose thickness is approximately 2.54 mm or less and which comprises a semi-permeable forming fabric having a plurality of interconnecting pores, which has a permeability which is greater than zero and less than approximately 0.025 m/s, as measured by the TAPPI test method TIP 0404-20.

25. Apparatus according to Claim 24, **characterized in that** the permeability is greater than zero and less than 0.01 m/s.

26. Apparatus according to Claim 24 or 25, **characterized in that** the permeability is determined by at least one factor comprising the factors size, shape, frequency and pattern of a large number of pores in the forming fabric.

27. Apparatus according to one of Claims 24 to 26, **characterized in that** the forming fabric forms a flow resistance layer in the vicinity of a surface of the membrane.

28. Apparatus according to Claim 27, **characterized in that** the membrane comprises a fluid distribution layer in addition to the flow resistance layer.

29. Apparatus according to one of Claims 24 to 28, **characterized in that** the membrane comprises an abrasion-resistant surface.

30. Apparatus according to one of Claims 24 to 29, **characterized in that** the percentage of the empty membrane space is less than 40%.

31. Apparatus according to one of claims 20 to 30, **characterized in that** the membrane provided is produced in accordance with a process which comprises the following steps:
a carrier fabric is provided which is permeable and a plurality of interconnecting pores (117) is formed in the carrier fabric,
in order to form a semi-permeable section (20C) of the membrane having the interconnecting pores, fibres which can be melted by heat and fibres which cannot be melted by heat are mixed, and
the fibre mixture is sewn into the carrier fabric and heat is applied in order to melt the fibres that can be melted by heat, leaving behind the empty spaces in the form of interconnecting pores (117),
the membrane having a thickness of less than 2.54 mm and the semi-permeable section having a permeability which is greater than zero and less than 0.025 m/s, as measured by the TAPPI test method TIP 0404-20.

32. Apparatus according to Claim 31, **characterized in that** the sewing step comprises the step of sewing the fibre mixture into the carrier fabric in order to form a flow resistance layer in the vicinity of the surface of the membrane.

33. Apparatus according to Claim 32, **characterized in that** the remainder of the carrier fabric not having the fibre mixture defines a fluid distribution layer in the membrane, which picks up and distributes a fluid flow from the resistance layer.

34. Apparatus according to Claim 31, **characterized in that** two impermeable edge sections (20A, 20B) extending in the longitudinal direction of the membrane are formed.

35. Apparatus according to Claim 32 and 33, **characterized in that** the formation step comprises the steps of forming both the flow resistance layer and the fluid distribution layer.

36. Apparatus according to Claim 24, **characterized in that** the membrane provided is a membrane produced in accordance with a process in which a permeable carrier fabric is provided and the plurality of interconnecting pores are formed in the carrier fabric, the formation step comprising the step of applying coating layers to the carrier fabric until the desired permeability is achieved.

37. Apparatus according to Claim 36, **characterized in that** the process comprises the step of changing the type of coating in order to adjust the permeability.

38. Apparatus according to Claim 36, **characterized in that** the process comprises the step of air being entrained in the coating in order to adjust the permeability.

39. Apparatus according to Claim 36, **characterized in that** the process comprises the step of adjusting the solids content of the coating in order to adjust the permeability.

## Revendications

1. Procédé de déshydratation d'une nappe fibreuse (12), notamment une nappe de papier ou de carton, dans lequel la nappe fibreuse (12) est guidée à travers une zone de déshydratation par déplacement (E), dans laquelle elle est au moins partiellement déshydratée par sollicitation par un fluide de déplacement (14), notamment du gaz de déplacement, et est en outre guidée à travers une presse (16, 16') montée en amont de la zone de déshydratation par déplacement (E), la nappe fibreuse (12) étant guidée à travers la zone de déshydratation par déplacement (E) conjointement avec une membrane poreuse et étant sollicitée à travers la membrane par le fluide ou le gaz de déplacement, **caractérisé en ce que** la perméabilité de la membrane est choisie de telle sorte qu'un écoulement de fluide prédéterminé soit produit à travers la membrane vers la nappe fibreuse (12) et qu'une chute de pression soit produite dans la membrane, laquelle donne lieu à l'application par le biais de la membrane d'une force de pression mécanique sur la nappe fibreuse, la nappe fibreuse (12) étant comprimée dans la zone de déshydratation par déplacement (E) du fait de la force de pression de la membrane produite par la chute de pression.

2. Procédé selon la revendication 1,
**caractérisé en ce que**
l'on utilise comme presse montée en amont une presse à sabot (16).

3. Procédé selon la revendication 1,
**caractérisé en ce que**
l'on utilise comme presse montée en amont une presse à rouleau (16').

4. Procédé selon l'une quelconque des revendications précédentes,
**caractérisé en ce que**
l'on utilise comme membrane une membrane dont l'épaisseur est d'environ 2,54 mm ou moins et qui comprend un tissu de formage semi-perméable avec plusieurs pores connectés les uns aux autres, qui présente une perméabilité supérieure à zéro et inférieure à environ 0,025 m/s, telle que mesurée par le procédé de test TAPPI TIP 0404-20.

5. Procédé selon la revendication 4,
**caractérisé en ce que**
la perméabilité est supérieure à zéro et inférieure à 0,01 m/s.

6. Procédé selon la revendication 4 ou 5,
**caractérisé en ce que**
la perméabilité est déterminée par au moins un facteur parmi la taille, la forme, la fréquence et le motif d'une pluralité de pores dans le tissu de formage.

7. Procédé selon l'une quelconque des revendications 4 à 6,
**caractérisé en ce que**
le tissu de formage forme à proximité d'une surface de la membrane une couche de résistance à l'écoulement.

8. Procédé selon la revendication 7,
**caractérisé en ce que**
la membrane comprend une couche de distribution de fluide en plus de la couche de résistance à l'écoulement.

9. Procédé selon l'une quelconque des revendications 4 à 8,
**caractérisé en ce que**
la membrane comprend une surface résistant à l'abrasion.

10. Procédé selon l'une quelconque des revendications 4 à 9,
**caractérisé en ce que**
le pourcentage d'espace vide de la membrane est inférieur à 40 pourcent.

11. Procédé selon l'une quelconque des revendications précédentes,
**caractérisé en ce que**
la membrane est fabriquée selon un procédé qui comprend les étapes suivantes :
on fournit un tissu porteur qui est perméable, et plusieurs pores (117) en liaison les uns avec les autres sont formés dans le tissu porteur,
des fibres thermofusibles et des fibres non thermofusibles étant mélangées pour former une portion (20C) semi-perméable de la membrane, présentant les pores (117) en liaison les uns avec les autres,
le mélange de fibres étant cousu dans le tissu porteur et de la chaleur étant appliquée, afin de faire fondre les fibres thermofusibles, en laissant les espaces vides sous forme de pores (117) en liaison les uns avec les autres, et
deux portions de bord (20A, 20B) s'étendant dans la direction longitudinale de la membrane étant formées, entre lesquelles la portion semi-perméable est disposée,
la membrane présentant une épaisseur inférieure à 2,54 mm et la portion semi-perméable présentant une perméabilité qui est supérieure à zéro et inférieure à 0,025 m/s, telle que mesurée par le procédé de test TAPPI TIP 0404-20.

12. Procédé selon la revendication 11,
**caractérisé en ce que**
l'étape de couture comprend l'étape consistant à coudre le mélange de fibres dans le tissu porteur, afin de former à proximité de la surface de la membrane une couche de résistance à l'écoulement.

13. Procédé selon la revendication 12,
**caractérisé en ce que**
le procédé comprend l'étape consistant à définir dans la membrane une couche de distribution de fluide par le reste du tissu porteur ne présentant pas le mélange de fibres, laquelle reçoit et distribue un écoulement de fluide provenant de la couche de résistance à l'écoulement.

14. Procédé selon la revendication 11,
**caractérisé en ce que**
les deux portions de bord (20A, 20B) s'étendant dans la direction longitudinale de la membrane sont réalisées de manière imperméable.

15. Procédé selon les revendications 12 et 13,
**caractérisé en ce que**
l'étape de formation comprend les étapes consistant à former à la fois la couche de résistance à l'écoulement et la couche de distribution de fluide.

16. Procédé selon la revendication 4,
**caractérisé en ce que**
l'on fournit un tissu porteur perméable et la pluralité de pores en liaison les uns avec les autres est formée dans le tissu porteur, l'étape de formation comprenant l'étape consistant à appliquer des couches de revêtement sur le tissu porteur jusqu'à ce que l'on ait atteint la perméabilité souhaitée.

17. Procédé selon la revendication 16,
**caractérisé en ce que**
le procédé comprend l'étape consistant à modifier le type de revêtement pour ajuster la perméabilité.

18. Procédé selon la revendication 16,
**caractérisé en ce que**
le procédé comprend l'étape consistant à entraîner de l'air à l'intérieur du revêtement pour ajuster la perméabilité.

19. Procédé selon la revendication 16,
**caractérisé en ce que**
le procédé comprend l'étape consistant à ajuster la teneur en matières solides du revêtement pour ajuster la perméabilité.

20. Dispositif (10) de déshydratation d'une nappe fibreuse (12), notamment d'une nappe de papier ou de carton, comprenant une zone de déshydratation par déplacement (E), dans laquelle la nappe fibreuse (12) est au moins partiellement déshydratée par une sollicitation avec du fluide de déplacement (14), en particulier du gaz de déplacement, une presse (16, 16') étant montée en amont de la zone de déshydratation par déplacement (E) et la nappe fibreuse (12) étant guidée d'abord à travers la presse (16, 16') montée en amont et ensuite à travers la zone de déshydratation par déplacement (E),
la nappe fibreuse (12) étant guidée conjointement avec une membrane poreuse à travers la zone de déshydratation par déplacement (E) et pouvant être sollicitée à travers la membrane par le fluide ou le gaz de déplacement, **caractérisé en ce que** la perméabilité de la membrane est choisie de telle sorte qu'un écoulement de fluide prédéterminé soit produit à travers la membrane vers la nappe fibreuse et qu'une chute de pression soit produite dans la membrane, laquelle donne lieu à l'application par le biais de la membrane d'une force de pression mécanique sur la nappe fibreuse (12), la nappe fibreuse (12) étant comprimée dans la zone de déshydratation par déplacement (E) du fait de la force de pression de la membrane produite par la chute de pression.

21. Dispositif selon la revendication 20,
**caractérisé en ce que**
la presse (16, 16') est une presse mécanique.

22. Dispositif selon la revendication 20 ou 21,
**caractérisé en ce que**
la presse montée en amont est une presse à sabot (16).

23. Dispositif selon la revendication 20 ou 21,
**caractérisé en ce que**
la presse montée en amont est une presse à rouleau (16').

24. Dispositif selon l'une quelconque des revendications 20 à 23,
**caractérisé en ce que**
l'on prévoit comme membrane une membrane dont l'épaisseur est d'environ 2,54 mm ou moins et qui comprend un tissu de formage semi-perméable avec plusieurs pores en liaison les uns avec les autres, qui présente une perméabilité supérieure à zéro et inférieure à environ 0,025 m/s, telle que mesurée par le procédé de test TAPPI TIP 0404-20.

25. Dispositif selon la revendication 24,
**caractérisé en ce que**
la perméabilité est supérieure à zéro et inférieure à 0,01 m/s.

26. Dispositif selon la revendication 24 ou 25,
**caractérisé en ce que**
la perméabilité est déterminée par au moins un facteur parmi la taille, la forme, la fréquence et le motif d'une pluralité de pores dans le tissu de formage.

27. Dispositif selon l'une quelconque des revendications 24 à 26,
**caractérisé en ce que**
le tissu de formage forme à proximité d'une surface de la membrane une couche de résistance à l'écoulement.

28. Dispositif selon la revendication 27,
**caractérisé en ce que**
la membrane comprend une couche de distribution de fluide en plus de la couche de résistance à l'écoulement.

29. Dispositif selon l'une quelconque des revendications 24 à 28,
**caractérisé en ce que**
la membrane comprend une surface résistant à l'abrasion.

30. Dispositif selon l'une quelconque des revendications 24 à 29,
**caractérisé en ce que**
le pourcentage d'espace vide de la membrane est inférieur à 40 pourcent.

31. Dispositif selon l'une quelconque des revendications 20 à 30,
**caractérisé en ce que**
l'on prévoit comme membrane une membrane fabriquée selon un procédé qui comprend les étapes
suivantes :
on fournit un tissu porteur qui est perméable, et plusieurs pores (117) en liaison les uns avec les autres sont formés dans le tissu porteur,
des fibres thermofusibles et des fibres non thermofusibles étant mélangées pour former une portion (20C) semi-perméable de la membrane, présentant les pores en liaison les uns avec les autres, et
le mélange de fibres étant cousu dans le tissu porteur et de la chaleur étant appliquée, afin de faire fondre les fibres thermofusibles, en laissant les espaces vides sous forme de pores (117) en liaison les uns avec les autres,
la membrane présentant une épaisseur inférieure à 2,54 mm et la portion semi-perméable présentant une perméabilité supérieure à zéro et inférieure à 0,025 m/s telle que mesurée par le procédé de test TAPPI TIP 0404-20.

32. Dispositif selon la revendication 31,
**caractérisé en ce que**
l'étape de couture comprend l'étape consistant à coudre le mélange de fibres dans le tissu porteur, afin de former à proximité de la surface de la membrane une couche de résistance à l'écoulement.

33. Dispositif selon la revendication 32,
**caractérisé en ce que**
le reste du tissu porteur ne présentant pas le mélange de fibres définit une couche de distribution de fluide dans la membrane, laquelle reçoit et distribue un écoulement de fluide provenant de la couche de résistance.

34. Dispositif selon la revendication 31,
**caractérisé en ce que**
deux portions de bord imperméables (20A, 20B) s'étendant dans la direction longitudinale de la membrane, sont réalisées.

35. Dispositif selon les revendications 32 et 33,
**caractérisé en ce que**
l'étape de formation comprend les étapes consistant à former à la fois la couche de résistance à l'écoulement et la couche de distribution de fluide.

36. Dispositif selon la revendication 24,
**caractérisé en ce que**
l'on prévoit comme membrane une membrane fabriquée selon un procédé dans lequel on fournit un tissu porteur perméable et la pluralité de pores en liaison les uns avec les autres est formée dans le tissu porteur, l'étape de formation comprenant l'étape consistant à appliquer des couches de revêtement sur le tissu porteur jusqu'à ce que l'on ait atteint la perméabilité souhaitée.

37. Dispositif selon la revendication 36,
**caractérisé en ce que**
le procédé comprend l'étape consistant à modifier le type de revêtement pour ajuster la perméabilité.

38. Dispositif selon la revendication 36,
**caractérisé en ce que**
le procédé comprend l'étape consistant à entraîner de l'air à l'intérieur du revêtement pour ajuster la perméabilité.

39. Dispositif selon la revendication 36,
**caractérisé en ce que**
le procédé comprend l'étape consistant à ajuster la teneur en matières solides du revêtement pour ajuster la perméabilité.
